# EUROPÄISCHE PATENTANMELDUNG

(11) **EP 3 744 821 A1**
(43) Veröffentlichungstag der Anmeldung: **02.12.2020**
(21) Anmeldenummer: 19176993.4
(22) Anmeldetag: 28.05.2019
(51) Int. Cl.: C11D 11/00, C11D 3/30, C11D 3/20

(54) **VERWENDUNG VON ESTERQUAT-VERBINDUNGEN BEIM GESCHIRRSPÜLEN, ESTERQUAT-VERBINDUNGEN UND MASCHINENGESCHIRRSPÜLMITTEL ENTHALTEND DIESE**

(71) Anmelder: Clariant International Ltd, 4132 Muttenz (CH)
(72) Erfinder: GUO, Xiaoqiang, 65929 Frankfurt am Main (DE); OBERBILLIG, Christine, 65462 Ginsheim-Gustavsburg (DE); BENSON, Hannah, 64625 Bensheim (DE); PLATEN, Tobias, 65719 Hofheim am Taunus (DE)
(74) Vertreter: Paczkowski, Marcus

(57) **Zusammenfassung**

Beschrieben wird die Verwendung von Verbindungen der Formel (I) beim Geschirrspülen zur Trocknung des Geschirrs und/oder zur Reinigung von Siebrückständen worin
R₁ C₁-C₆-Alkyl bedeutet,
R₂, R₃ und R₄ jeweils gleich oder verschieden sind und Wasserstoff, C₁-C₁₈-Alkyl, C₂-C₁₈-Alkenyl oder -CO-R₅ bedeuten,
R₅ C₇-C₁₉-Alkyl oder C₇-C₁₉-Alkenyl bedeutet, mit der Maßgabe, dass mindestens einer der Reste R₂, R₃ und/oder R₄-CO-R₅ bedeutet, und mit dem Sauerstoffatom einer Ethoxygruppe eine Esterbindung ausbildet,
m, n und p jeweils gleich oder verschieden sind und Zahlen von 0 bis 50 bedeuten, mit der Maßgabe, dass
die Summe m + n + p eine Zahl von mindestens 1 bedeutet, und mit der Maßgabe, dass
wenn eine oder mehrere der Variablen m, n und/oder p 0 bedeuten, der eine oder die mehreren jeweiligen Reste R₂, R₃ und/oder R₄ C₁-C₁₈-Alkyl oder C₂-C₁₈-Alkenyl darstellen,
X ein b-wertiges anorganisches oder organisches Anion ist,
b eine Zahl von 1 bis 4 ist, und
c eine Zahl mit dem Wert 1/b bedeutet.

## Beschreibung

Die vorliegende Erfindung betrifft die Verwendung von ausgewählten Esterquat-Verbindungen beim maschinellen Geschirrspülen zur Trocknung des Geschirrs und/oder zur Reinigung von Siebrückständen, insbesondere zur Trocknung des Geschirrs bei gleichzeitiger Vermeidung oder Verminderung von Rückständen im Sieb der Geschirrspülmaschine, sowie ausgewählte Esterquat-Verbindungen, die insbesondere in maschinellen Geschirrspülmitteln eingesetzt werden können.

Im Rahmen der vorliegenden Erfindung werden unter den erfindungsgemäßen maschinellen Geschirrspülmitteln sowohl maschinelle Geschirrspülmittel im klassischen Sinne als auch Klarspülmittel verstanden.

Die Anforderungen an maschinell gespültes Geschirr sind heute insbesondere im Vergleich zu manuellem Geschirrspülen sehr hoch. Neben einer rückstandsfreien Reinigung soll das Geschirr nach dem vollständigen Reinigungsprogramm, in der Regel bestehend aus einem Vorspülgang, einem Hauptspülgang gefolgt von einem Klarspülgang mit abschließender Trocknungsphase, wobei die einzelnen Spülgänge von Zwischenspülgängen unterbrochen werden, in einem streifen- und fleckenfreien, einwandfrei glänzenden und trockenem Zustand vorliegen. Auch der Maschineninnenraum, sowie das Maschinensieb und die Klarspülkammer soll in einem sauberen Zustand vorliegen. Auch bei einer einwandfreien Beseitigung von Speiseresten vom Geschirr führen weißliche, auf Wasserhärte oder andere anorganische oder organische Salze zurückzuführende Rückstände und Flecken, welche von eingetrockneten Wassertropfen und -filmen stammen, häufig zu einer nicht einwandfreien Bewertung der Spülleistung. Daher werden seit Langem erfolgreich Klarspüler für eine verbesserte Klarspül- und Trocknungsleistung in Klarspülmitteln und maschinellen Geschirrspülmitteln eingesetzt, um so fleckenloses, streifenfreies und rückstandsfreies Geschirr zu erhalten. Bei Klarspülmitteln wird der Klarspüler dabei im Klarspülgang des Reinigungsprogramms automatisch aus einem Dosiertank in den Innenraum der Geschirrspülmaschine abgegeben. In sogenannten multifunktionellen Kombinationsprodukten ist der Klarspüler bereits in das maschinelle Geschirrspülmittel integriert.

Quaternäre Ammoniumverbindungen wurden als Zusätze von Geschirrspülmitteln bereits vorgeschlagen.

So offenbart WO-A-01/19948 die Verwendung von diquaternären Polysiloxanen in maschinellen Geschirrspülmitteln.

EP-A-171006 beschreibt ein Geschirrreinigungsmittel auf Basis von polymeren Alkaliphosphaten, Alkalisilikaten, Alkalicarbonaten und gegebenenfalls Aktivsauerstoff abspaltenden Verbindungen, und schwach schäumenden Tensiden, welche Enzyme und primäre langkettige Alkylamine enthalten, wobei letztere auch alkoxyliert und/oder quaterniert sein können.

DE-A-19723605 beschreibt quaternierte Fettsäureamidoaminethoxylate, die durch Kondensation von Fettsäuren mit Oligoaminen, nachfolgende Ethoxylierung und Quaternierung erhalten werden können. Diese Verbindungen können als oberflächenaktive Mtitel in Wasch- und Reinigungsmittel, so auch in Geschrirrspülmitteln, eingesetzt werden.

DE-A-10060534 offenbart quaternierte und alkoxylierte Ammoniumverbindungen, die mit Fettsäureresten modifiziert worden sind. Diese Verbindungen enthalten Peroxidbindungen oder Carbonatesterbindungen und lassen sich in maschinellen Geschirrspülmitteln verwenden.

Schließlich beschreibt WO-A-94/02575 schäumende Detergensgemische enthaltend eine ausgewählte quaternierte und ethoxylierte Methylammoniumverbindung sowie weitere Tenside. Die Methylammoniumverbindung leitet sich von ethoxyliertem Triethanolamin ab, die ingesamt 3-13 Ethoxygruppen und somit einen niedrigen Ethoxylierungsgrad aufweist. Zwei dieser (Poly)ethoxygruppen sind mit Fettsäuren verestert und die dritte dieser (Poly)ethoxygruppen ist unverestert. Die Detergensgemische eignen sich aufgrund ihrer hohen Schaumbildungsneigung für den Einsatz in Wasch- und Reinigungsmitteln, Haarshampoos sowie Handgeschirrspülmitteln.

Das Reinigen von Geschirr in Geschirrspülmaschinen, insbesondere für den Hausgebrauch, unterliegt kontinuierlich Veränderungen und Verbesserungen. Beispielsweise werden stetig neue Formate multifunktioneller Kombinationsprodukte ("all-in-one"-Dosiersysteme) entwickelt, wie ein- oder mehrphasige Tabletten, Beutel und Kapseln ("pouches, pods, caps") oder flüssige Formate wie multifunktionelle Gele. Solche multifunktionellen Kombinationsprodukte erfordern neue Additive, die wirksam gegenüber Flecken- und Filmbildung sind, eine vorteilhafte Klarspülleistung und/oder eine vorteilhafte Trocknungsleistung zeigen, und die darüber hinaus die Bildung von Siebrückständen während des gesamten Reinigungsprozess verhindern bzw. die Auflösung von gebildeten Siebrückständen fördern.

Es wurde jetzt überraschend gefunden, dass ausgewählte quaternierte und ethoxylierte Ammoniumverbindungen, welche Ethoxygruppen enthalten, deren Endgruppen mit Carbonsäuren verkappt sind, sich zur Erhöhung der Trocknungsleistung des Geschirrs sowie zur Verhinderung der Bildung von Siebrückständen beim Geschirrspülen eignen bzw. das Entstehen solcher Siebrückstände verhindern oder verlangsamen.

Obwohl mit den im Stand der Technik beschriebenen Systemen bereits gute Spülergebnisse erzielt werden, bleibt doch ein breiter Raum für Verbesserungen der bisherigen Mittel, insbesondere im Hinblick auf eine verbesserte Trocknungsleistung in Kombination mit einem sauberen, fettfreien Maschineninnenraum von maschinellen Geschirrspülmitteln.

Die Aufgabe der vorliegenden Erfindung lag darin, Geschirrspülmittel zur Verfügung zu stellen, die neben einer vorteilhaften Reinigungsleistung insbesondere eine vorteilhafte Trocknungsleistung ohne Fettrückstände zu hinterlassen, und die eine vorteilhafte Filterreinigungsleistung zeigen.

Eine weitere Aufgabe der vorliegenden Erfindung lag in der Bereitstellung von ausgewählten Esterquat-Verbindungen, die neben ausgezeichneter

Filterreinigungsleistung eine vorteilhafte Trocknungsleistung zeigen, und die beim Einsatz in der Spülmaschine keine festen Rückstände hinterlassen.

Die vorliegende Erfindung betrifft die Verwendung einer oder mehrerer Verbindungen der Formel (I) beim Geschirrspülen zur Trocknung des Geschirrs und/oder zur Reinigung von Siebrückständen, insbesondere im Sieb einer Geschirrspülmaschine worin
R₁ C₁-C₆-Alkyl bedeutet,
R₂, R₃ und R₄ jeweils gleich oder verschieden sind und Wasserstoff, C₁-C₁₈-Alkyl, C₂-C₁₈-Alkenyl oder -CO-R₅ bedeuten,
R₅ C₇-C₁₉-Alkyl oder C₇-C₁₉-Alkenyl, vorzugsweise C₇-C₁₇-Alkyl oder C₇-C₁₇-Alkenyl bedeutet, mit der Maßgabe, dass
mindestens einer der Reste R₂, R₃ und/oder R₄ -CO-R₅ bedeutet und mit dem Sauerstoffatom einer Ethoxygruppe eine Esterbindung ausbildet,
m, n und p jeweils gleich oder verschieden sind und Zahlen von 0 bis 50 bedeuten, mit der Maßgabe, dass
die Summe m + n + p eine Zahl von 1 bis 70 bedeutet, und mit der Maßgabe, dass wenn eine oder mehrere der Variablen m, n und/oder p 0 bedeuten, der eine oder die mehreren jeweiligen Reste R₂, R₃ und/oder R₄ C₁-C₁₈-Alkyl oder C₂-C₁₈-Alkenyl darstellen,
X ein b-wertiges anorganisches oder organisches Anion ist,
b eine Zahl von 1 bis 4 ist, und
c eine Zahl mit dem Wert 1/b bedeutet.

Bedeutet einer der Reste R₁, R₂, R₃, R₄ und/oder R₅ sowie der weiter unten definierten Reste R₆, R₇ und/oder R₈ Alkyl, so kann die Alkylgruppe sowohl verzweigt als auch unverzweigt sein. Eine Alkylgruppe dieser Reste enthält die weiter oben angegebene Anzahl von Kohlenstoffatomen.

R₁ als C₁-C₆-Alkyl ist beispielsweise Methyl, Ethyl, n-Propyl, Isopropyl, *n*-Butyl, *sec*-Butyl, *tert*.-Butyl, Pentyl oder Hexyl, vorzugsweise Methyl oder Ethyl und insbesondere Methyl.

Beispiele für R₂, R₃ und R₄ als C₁-C₁₈-Alkyl sind Methyl, Ethyl, n-Propyl, Isopropyl, *n*-Butyl, *sec*-Butyl, *tert*.-Butyl, Pentyl, Hexyl, Heptyl, 2-Ethylhexyl, Octyl, Nonyl, Decyl, Undecyl, Dodecyl, Tridecyl, Tetradecyl, Pentadecyl, Hexadecyl, Heptadecyl oder Octadecyl. Bevorzugte Alkylreste R₂, R₃ und R₄ sind solche mit acht bis achtzehn Kohlenstoffatomen, und insbesondere solche mit zwölf bis sechzehn Kohlenstoffatomen.

Beispiele für R₅ oder der weiter unten definierten Reste R₆, R₇ und/oder R₈ als C₇-C₁₉-Alkyl sind Heptyl, 2-Ethylhexyl, Octyl, Nonyl, Decyl, Undecyl, Dodecyl, Tridecyl, Tetradecyl, Pentadecyl, Hexadecyl, Heptadecyl, Octadecyl oder Nonadecyl. Bevorzugte Alkylreste R₅ sind solche mit sieben bis siebzehn Kohlenstoffatomen, inbesondere solche mit elf bis siebzehn Kohlenstoffatomen, und ganz besonders solche mit elf bis dreizehn Kohlenstoffatomen. Besonders bevorzugte Alkylreste R₅ weisen eine ungerade Anzahl von Kohlenstoffatomen auf, sind insbesondere linear und sind ganz besonders bevorzugt Mischungen aus linearen Alkylgruppen mit 11 und 13 Kohlenstoffatomen.

Bedeutet einer der Reste R₂, R₃, R₄ und/oder R₅ sowie der weiter unten definierten Reste R₆, R₇ und/oder R₈ Alkenyl, so kann die Alkenylgruppe sowohl verzweigt als auch unverzweigt sein und ein oder mehrere ethylenisch ungesättigte Bindungen enthalten. Eine Alkenylgruppe dieser Reste enthält die weiter oben angegebene Anzahl von Kohlenstoffatomen.

Liegen in einer Alkenylgruppe mehrere Doppelbindungen vor, so können diese konjugiert oder nicht-konjugiert zueinander vorliegen. Vorzugsweise enthalten Alkenylreste nur eine Doppelbindung.

Beispiele für R₂, R₃ und R₄ als C₂-C₁₈-Alkenyl sind Vinyl, Allyl, Butenyl, Pentenyl, Hexenyl, Heptenyl, 2-Ethylhexenyl, Octenyl, Nonenyl, Decenyl, Undecenyl, Dodecenyl, Tridecenyl, Tetradecenyl, Pentadecenyl, Hexadecenyl, Heptadecenyl oder Octadecenyl. Ein Beispiel für einen Alkenylrest mit mehreren ethylenische ungesättigten Bindungen ist 1,3-Butadienyl.

Bevorzugte Alkenylreste R₂, R₃ und R₄ sind solche mit acht bis achtzehn Kohlenstoffatomen, und insbesondere solche mit zwölf bis sechzehn Kohlenstoffatomen.

In den Verbindungen der Formel (I) bedeutet mindestens einer der Reste R₂, R₃ oder R₄ einen Rest -CO-R₅, der mit dem Sauerstoffatom einer Ethoxygruppe eine Esterbindung ausbildet. Vorzugsweise bedeuten mindestens zwei, insbesondere alle drei der Reste R₂, R₃ ind R₄ einen Rest -CO-R₅, die mit den Sauerstoffatomen von Ethoxyresten jeweils eine Esterbindung ausbilden. Reste der Formel -CO-R₅ sind also an Gruppen der Formel -CH₂-CH₂-O- gebunden. Enthält eine Verbindung der Formel (I) mehrere Reste der Formel -CO-R₅, so sind diese sämtlich an Gruppen der Formel -CH₂-CH₂-O- gebunden.

Beispiele für R₅ oder der weiter unten definierten Reste R₆, R₇ und/oder R₈ als C₇-C₁₉-Alkenyl sind Heptenyl, Ethylhexenyl, Octenyl, Nonenyl, Decenyl, Undecenyl, Dodecenyl, Tridecenyl, Tetradecenyl, Pentadecenyl, Hexadecenyl, Heptadecenyl, Octadecenyl oder Nonadecenyl. Bevorzugte Alkenylreste R₅ sind solche mit sieben bis siebzehn Kohlenstoffatomen, insbesondere solche mit elf bis siebzehn Kohlenstoffatomen, und ganz besonders solche mit elf bis dreizehn Kohlenstoffatomen. Besonders bevorzugte Alkenylreste R₅ weisen eine ungerade Anzahl von Kohlenstoffatomen auf, sind insbesondere linear und sind ganz besonders bevorzugt Mischungen aus linearen Alkenylgruppen mit 11 und 13 Kohlenstoffatomen oder eine Alkenylgruppe mit siebzehn Kohlenstoffatomen, insbesondere abgeleitet von Ölsäure.

Die positive Ladung des quaternären Ammoniumkations wird durch ein b-wertiges Anion X kompensiert. Die Anzahl der Anionen beträgt 1/b, so dass dem Ladungsausgleich Rechnung getragen wird. Die Wertigkeit des Anions X und damit der Wert der Variablen b bewegt sich im Bereich von 1 bis 4, vorzugsweise von 1 bis 2 und beträgt insbesondere 1. Grundsätzlich kann X ein beliebiges anorganisches oder organisches Anion sein. Es können auch Gemische von Anionen X vorliegen.

Beispiele für anorganische Anionen X^{b}- sind Halogenidionen, wie Fluorid, Chlorid, Bromid oder lodid, oder Hydroxidionen oder Anionen anorganischer Säuren, wie Phosphat, Sulfat, Nitrat, Borat, Hexafluorophosphat, Tetrafluoroborat, Perchlorat, Chlorat, Hexafluoroantimonat, Hexafluoroarsenat, Cyanid. Zu den Sulfat- oder Phospatanionen zählen auch solche, die einen organischen Rest aufweisen, insbesondere einen Alkylrest, ganz besonders bevorzugt einen Methylrest. Bevorzugt wird das Methylsulfatanion CH₃-OSO₃⁻.

Beispiele für organische Anionen X^{a-} sind Anionen ein- bis vierwertiger Carbonsäuren oder ein- bis vierwertiger Sulfonsäuren, wobei diese Säuren gesättigt oder ungesättigt sein können. Beispiele für Anionen organischer Säuren sind Acetat, Formiat, Trifluoroacetat, Trifluormethansulfonat, Pentafluorethansulfonat, Nonafluorbutansulfonat, Butyrat, Citrat, Fumarat, Glutarat, Lactat, Malat, Malonat, Oxalat, Pyruvat oder Tartrat.

Bevorzugte Anionen X^{b-} sind Halogenidionen, Hydroxyionen, Phosphationen, Sulfationen, Perchlorationen, Hexafluorophosphationen oder Tetrafluoroborationen.

Besonders bevorzugt ist X^{b-} Chlorid oder ein Sulfatanion, ganz besonders bevorzugt Chlorid oder ein Methylsulfatanion.

Die Zahlen m, n und p beschreiben die Anzahl der Ethoxygruppen in den Resten am Ammoniumkation. Diese Zahlen bewegen sich im Bereich von 0 bis 50, bevorzugt von 1 bis 50, ganz besonders bevorzugt von 2 bis 40, insbesondere von 3 bis 34, und äußerst bevorzugt von 3 bis 24.

Mindestens einer der Reste R₂, R₃ oder R₄ am Ammoniumkation muss mindestens eine Ethoxygruppe aufweisen. Vorzugsweise weisen mindestens zwei, insbesondere alle Reste R₂, R₃ oder R₄ am Ammoniumkation mindestens eine Ethoxygruppe auf. Für den Fall, dass ein oder zwei der Reste R₂, R₃ oder R₄ am Ammoniumkation keine Ethoxygruppe(n) aufweist, bedeuten dieser Reste C₁-C₁₈-Alkyl oder C₂-C₁₈-Alkenyl.

Die Summe der Zahlen m, n und p (m+n+p) beträgt bei den erfindungsgemäß eingesetzten Verbindungen der Formel (I) mindestens 1, bevorzugt 2 bis 70, besonders bevorzugt 10 bis 70, insbesondere von 15 bis 50, ganz besonders bevorzugt von 15 bis 40 und äußerst bevorzugt von 15 bis 30.

Bei den oben angegebenen Summen von Zahlen m, n und p kann es sich um ganze Zahlen handeln. Diese können einzelne Verbindungen beschreiben. Üblicherweise handelt es sich bei den Verbindungen der Formel (I) allerdings um Gemische von Verbindungen mit einem unterschiedlichen Ethoxylierungsgrad. Die Summe der Zahlen m, n und p beschreibt daher im Allgemeinen einen Mittelwert, der sich zwischen den oben angegebenen Grenzen bewegen kann.

Bevorzugt werden die Verbindungen der Formel (I) beim maschinellen Geschirrspülen eingesetzt.

Bevorzugt handelt es sich bei den zu entfernenden Rückständen um fettige Siebrückstände.

Bevorzugt eingesetzte Verbindungen der Formel (I) sind solche, worin R₁ Methyl ist.

Besonders bevorzugt werden Verbindungen der Formel (I) eingesetzt, bei denen R₂, R₃ und R₄ jeweils gleich oder verschieden sind und Wasserstoff oder -CO-R₅ bedeuten, mit der Maßgabe, dass mindestens einer der Reste R₂, R₃ und/oder R₄ -CO-R₅ bedeutet,
m, n und p jeweils gleich oder verschieden sind und Zahlen von 1 bis 50 bedeuten, wobei die Summe von m + n + p eine Zahl von 10 bis 70, vorzugsweise von 15 bis 50 bedeutet.

Ganz besonders bevorzugt werden Verbindungen der Formel (I) eingesetzt, bei denen b 1 ist, und bei denen X⁻ ausgewählt ist aus der Gruppe bestehend aus H₃C-O-SO₃⁻ und Halogenid, vorzugsweise ausgewählt ist aus der Gruppe bestehend aus H₃C-O-SO₃⁻, Cl⁻, Br⁻ und I⁻ und besonders bevorzugt ausgewählt ist aus der Gruppe bestehend aus H₃C-O-SO₃⁻ und Cl⁻.

Weiterhin ganz besonders bevorzugt werden Verbindungen der Formel (I) eingesetzt, bei denen die Variablen m, n und p jeweils gleich oder verschieden sind und Zahlen von 3 bis 34, vorzugsweise Zahlen von 3 bis 24 bedeuten.

Ebenfalls ganz besonders bevorzugt werden Verbindungen der Formel (I) eingesetzt, bei denen die Summe der Variablen m, n und p eine Zahl von 15 bis 40 und vorzugsweise eine Zahl von 15 bis 30 bedeutet.

Bei besonders bevorzugt eingesetzten Verbindungen der Formel (I) bedeuten R₅ C₁₁-C₁₇-Alkyl oder C₁₁-C₁₇-Alkenyl, insbesondere C₁₁-C₁₃-Alkyl oder C₁₇-Alkenyl, vorzugsweise lineares C₁₁-C₁₃-Alkyl oder lineares C₁₇-Alkenyl und besonders bevorzugt eine Mischung aus linearen Alkylgruppen mit 11 und 13 Kohlenstoffatomen oder eine Alkenylgruppe mit siebzehn Kohlenstoffatomen, insbesondere abgeleitet von Ölsäure.

Die Verbindungen der Formel (I) werden vorzugsweise in der Form von Gemischen von mehreren Verbindungen der Formel (I) in einem maschinellen Geschirrspülmittel eingesetzt.

Diese Gemische von mehreren Verbindungen der Formel (I) enthalten vorzugsweise im molaren Mittel 1,0 bis 3,0 Reste -CO-R₅, insbesondere im molaren Mittel 1,5 bis 2,8 Reste -CO-R₅, und besonders bevorzugt im molaren Mittel 2,3 bis 2,8 Reste -CO-R₅.

Besonders bevorzugt werden Verbindungen der Formel (I) verwendet, bei denen die Summe der Variablen m, n und p eine Zahl von 5 bis 15 ist und bei denen im molaren Mittel 1,0 bis 1,5 Reste -CO-R₅ in den Verbindungen der Formel (I) enthalten sind.

Ganz besonders bevorzugt werden Verbindungen der Formel (I) verwendet, bei denen die Summe der Variablen m, n und p eine Zahl von 15 bis 70 ist und im molaren Mittel 1,5 bis 3,0 Reste -CO-R₅ in den Verbindungen der Formel (I) enthalten sind und bei denen insbesondere die Summe der Variablen m, n und p eine Zahl von 17 bis 60 ist und im molaren Mittel 2,0 bis 3,0 Reste -CO-R₅ in den Verbindungen der Formel (I) enthalten sind.

Äußerst bevorzugt werden Verbindungen der Formel (I) verwendet, bei denen R₁ Methyl ist, X Methosulfat bedeutet, R₂, R₃ und R₄ jeweils gleich oder verschieden sind und Wasserstoff oder -CO-R₅ bedeuten, R₅ Alkyl mit 11 und/oder 13 Kohlenstoffatomen ist oder Alkenyl mit 11 und/oder 13 Kohlenstoffatomen ist oder eine Alkenylgruppe mit siebzehn Kohlenstoffatomen, insbesondere abgeleitet von Ölsäure, m, n und p jeweils gleich oder verschieden sind und Zahlen von 0 bis 50 bedeuten, die Summe der Variablen m, n und p eine Zahl 24 bis 26, vorzugsweise von 25 ist und im molaren Mittel 2,5 Reste -CO-R₅ in den Verbindungen der Formel (I) enthalten sind.

Die oben beschriebenen Verbindungen der Formel (I) zeichnen sich durch eine sehr gute Trocknungsleistung beim Trocknen des Geschirrs und durch eine sehr gute Reinigungsleistung bei der Reinigung von Siebrückständen aus.

Es hat sich darüber hinaus gezeigt, dass Verbindungen der Formel (I) mit einem hohen Ethoxylierungsgrad keinerlei Tendenz zur Ausbildung von festen Rückständen in der Maschine sowie auf dem behandelten Geschirr aufweisen.

Die vorliegende Erfindung betrifft daher auch Verbindungen der Formel (I) worin
R₁ C₁-C₆-Alkyl bedeutet,
R₂, R₃ und R₄ jeweils gleich oder verschieden sind und Wasserstoff, C₁-C₁₈-Alkyl, C₂-C₁₈-Alkenyl oder -CO-R₅ bedeuten,
R₅ C₇-C₁₉-Alkyl oder C₇-C₁₉-Alkenyl, insbesondere C₇-C₁₇-Alkyl oder C₇-C₁₇-Alkenyl bedeutet, mit der Maßgabe, dass
mindestens einer der Reste R₂, R₃ und/oder R₄ -CO-R₅ bedeutet, und mit dem Sauerstoffatom einer Ethoxygruppe eine Esterbindung ausbildet,
m, n und p jeweils gleich oder verschieden sind und Zahlen von 0 bis 50 bedeuten, mit der Maßgabe, dass
die Summe m + n + p eine Zahl von 10 bis 70 bedeutet, und mit der Maßgabe, dass wenn eine oder mehrere der Variablen m, n und/oder p 0 bedeuten, der eine oder die mehreren jeweiligen Reste R₂, R₃ und/oder R₄ C₁-C₁₈-Alkyl oder C₂-C₁₈-Alkenyl bedeuten,
X ein b-wertiges anorganisches oder organischen Anion ist,
b eine Zahl von 1 bis 4 ist, und
c eine Zahl mit dem Wert 1/b bedeutet.

Bevorzugt handelt es sich bei den Verbindungen der Formel (I) um solche, die auch in den oben beschriebenen Verwendungen bevorzugt eingesetzt werden.

Die erfindungsgemäß eingesetzten Verbindungen können nach Standardverfahren der organischen Chemie hergestellt werden.

In einer Verfahrensvariante wird dabei von Monoethanolamin, Diethanolamin oder Triethanolamin ausgegangen und es wird eine Veresterungsreaktion einiger oder aller endständigen Hydroxygruppe(n) der Ethoxygruppe(n) mit einer Säure R₅-COOH, deren Alkylester oder deren Säurehalogenid durchgeführt, wodurch ein oder mehrere -CO-R₅ Reste in das Molekül eingeführt werden. Anschließend werden verbliebene freie Hydroxylgruppen an Ethoxyresten gegebenenfalls mit Ethylenoxid zu Polyethoxygruppen ethoxyliert. Danach wird das erhaltene Produkt beispielsweise mit Alkylhalogenid zu einer N-Alkylammoniumverbindung quaternisiert. Anstelle von Monoethanolamin oder von Diethanolamin kann auch von N, N-Dialkylmonoethanolamin oder von N-Alkyldiethanolamin ausgegangen werden.

In einer weiteren Verfahrensvariante wird dabei von Monoethanolamin, Diethanolamin oder Triethanolamin ausgegangen und es werden einige oder sämtliche freie Hydroxylgruppen an Ethoxyresten mit Ethylenoxid zu Polyethoxygruppen ethoxyliert. Anschließend wird eine Veresterungsreaktion einiger oder aller endständigen Hydroxygruppe(n) der Ethoxygruppe(n) mit einer Säure R₅-COOH, deren Alkylester oder deren Säurehalogenid durchgeführt, wodurch ein oder mehrere -CO-R₅ Reste in das Molekül eingeführt werden. Danach wird das erhaltene Produkt beispielsweise mit Alkylhalogenid zu einer N-Alkylammoniumverbindung quaternisiert. Auch bei dieser Verfahrensvariante kann anstelle von Monoethanolamin oder von Diethanolamin auch von N, N-Dialkylmonoethanolamin oder von N-Alkyldiethanolamin ausgegangen werden.

Die Menge an Ethylenoxid wird bei der Umsetzung so gewählt, dass der gewünschte Ethoxylierungsgrad, ausgedrückt durch die Summe m+n+p, erreicht wird.

Die Veresterungsreaktion wird - wie bei solchen Reaktionen üblich - in saurem oder insbesondere in basischem Medium durchgeführt.

Die Verbindungen der Formel (I) mit hohem Ethoxylierungsgrad zeichnen sich neben der besonders guten Trocknungsleistung und Reinigungswirkung von Siebrückständen darüber hinaus durch eine geringe Tendenz zur Schaumbildung aus und eignen sich daher hervorragend für den Einsatz in maschinellen Geschirrspülmitteln.

Die Erfindung betrifft daher auch ein maschinelles Geschirrspülmittel enthaltend ein oder mehrere Verbindungen der Formel (I), bei denen die Summe m + n + p eine Zahl von 11 bis 70 bedeutet.

Ein weiterer Vorteil der Erfindung ist, dass die erfindungsgemäßen maschinellen Geschirrspülmittel neben den oben genannten vorteilhaften Eigenschaften außerdem eine vorteilhafte Klarspülleistung zeigen.

Bevorzugt sind maschinelle Geschirrspülmittel enthaltend zusätzlich zu der einen oder den mehreren Verbindungen der Formel (I) mindestens ein Enzym.

Ebenfalls bevorzugt sind maschinelle Geschirrspülmittel enthaltend zusätzlich zu der einen oder den mehreren Verbindungen der Formel (I) ein oder mehrere Klarspültenside, insbesondere EO-PO-Block-Copolymere oder alkoxylierte Fettalkohole und ganz besonders bevorzugt alkoxylierte C₁₂-C₁₅-Fettalkohole, die mit Ethoxygruppen und/oder mit Propoxygruppen alkoxyliert sind, insbesondere C₁₂-C₁₅-Fettalkohole, die mit 8 Ethoxygruppen und mit 4 Propoxygruppen alkoxyliert sind.

Weithin bevorzugt sind maschinelle Geschirrspülmittel enthaltend zusätzlich zu der einen oder den mehreren Verbindungen der Formel (I) ein oder mehrere ethoxylierte Glycerinester der Formel (II) worin
R₆, R₇ und R₈ jeweils gleich oder verschieden sind und C₇-C₂₄Alkyl oder C₇-C₂₄-Alkenyl, insbesondere C₇-C₁₉Alkyl oder C₇-C₁₉-Alkenyl bedeuten,
q, r und s jeweils gleich oder verschieden sind und Zahlen von 1 bis 200,
vorzugsweise von 1 bis 80, und ganz besonders bevorzugt von 2 bis 70 bedeuten, mit der Maßgabe, dass die Summe q + r + s eine Zahl von größer als 5 bedeutet,
vorzugsweise von 20 bis 70 und ganz besonders bevorzugt von 30 bis 60.

Von den Verbindungen der Formel (II) werden solche besonders bevorzugt eingesetzt, die durch Umsetzung von Triglyceriden der Formel (III) mit Ethylenoxid in Gegenwart eines Katalysators hergestellt worden sind worin

R₆, R₇ und R₈ jeweils gleich oder verschieden sind und die oben definierte Bedeutung besitzen, und worin der Katalysator eine Verbindung ist, welche durch Umsetzung von Calciumhydroxid mit einer Carbonsäure enthaltend 3 bis 40 Kohlenstoffatome erhalten wird, wobei das molare Verhältnis von Calciumhydroxid zur Carbonsäure von 1 : 1 bis 1 : 3 beträgt.

Weithin bevorzugt sind maschinelle Geschirrspülmittel enthaltend zusätzlich zu der einen oder den mehreren Verbindungen der Formel (I) ein oder mehrere Polymere.

Außerdem werden maschinelle Geschirrspülmittel bevorzugt, die ein oder mehrere Verbindungen der Formel (I) enthalten, und die in Form eines Pulvers, eines Tabs, eines Pods, eines Gels oder als Flüssigklarspüler vorliegen.

Ferner werden maschinelle Geschirrspülmittel bevorzugt, die ein oder mehrere Verbindungen der Formel (I) enthalten, und in einer wasserlöslichen Folie, insbesondere in einer Polyvinylalkohol enthaltenden Folie, verpackt sind.

In diesem Zusammenhang bedeutet "wasserlösliche Folie", dass die Folie zu mindestens 90 Gew.-% aus wasserlöslichem Polymer, Copolymer oder deren Mischungen besteht. Wasserlösliche Polymere im Sinne der Erfindung sind solche Polymere, die bei 25 °C in Wasser zu mehr als 2,5 Gew.-% löslich sind.

Bevorzugte Materialien der oben genannten wasserlöslichen Folien umfassen vorzugsweise mindestens anteilsweise wenigstens eine Substanz ausgewählt aus der Gruppe bestehend aus Polyvinylalkoholen, acetalisierten Polyvinylalkoholen, Polyvinylpyrrolidonen, Polyethylenoxiden, Gelatine, mit Sulphat, Carbonat und/oder Citrat substituierten Polyvinylalkoholen, Polyalkylenoxiden, Acrylamiden, Celluloseestern, Celluloseethern, Cellulose-amiden, Cellulose, Polyvinylacetat, Polycarbonsäuren und deren Salzen, Polyaminosäuren oder Peptiden, Polyamiden, Polyacrylamiden, Copolymeren von Maleinsäure und Acrylsäure, Copolymeren von Acrylamiden und (Meth)acrylsäure, Polysaccariden, wie beispielsweise Stärke oder Guar-Derivate, Gelatine und den INCI Bezeichnungen Polyquaternium 2, Polyquaternium 17, Polyquaternium 18 und Polyquaternium 27. Besonders bevorzugt umfasst das wasserlösliche Material Polyvinylalkohol.

In einer Ausführungsform der Erfindung umfasst das Material der wasserlöslichen Folien Mischungen unterschiedlicher Substanzen, beispielsweise Copolymere. Solche Mischungen ermöglichen die Einstellung der mechanischen Eigenschaften der Folie und der daraus gefertigten Behälter und können den Grad der Wasserlöslichkeit beeinflussen.

Die wasserlösliche Folie enthält bevorzugt mindestens einen Polyvinylalkohol und/oder mindestens ein Polyvinylalkoholcopolymer.

In einer weiteren Ausführungsform betrifft die Erfindung die Verwendung einer oder mehrerer Verbindungen der Formel (I), vorzugsweise in der Form eines maschinellen Geschirrspülmittels, beim maschinellen Geschirrspülen zur Trocknung des Geschirrs und/oder zur Reinigung von Siebrückständen, insbesondere zur Vermeidung oder Verminderung von Rückständen im Sieb der Geschirrspülmaschine, wobei die Rückstände insbesondere aus der Reinigung des Geschirrs resultieren, besonders bevorzugt aus der Reinigung des Geschirrs von fettigen Verunreinigungen.

Vorzugsweise enthalten die erfindungsgemäßen maschinellen Geschirrspülmittel die eine oder die mehreren Verbindungen der Formel (I) in Mengen von 0,1 bis 10 Gew.-%, besonders bevorzugt in Mengen von 0,5 bis 5 Gew.-%, jeweils bezogen auf das Gesamtgewicht des Geschirrspülmittels.

Vorzugsweise werden das oder die Enzyme im erfindungsgemäßen maschinellen Geschirrspülmittel ausgewählt aus der Gruppe bestehend aus Proteasen, Amylasen, Lipasen, Hemicellulasen, Cellulasen, Perhydrolasen und Oxidoreduktasen. Diese Enzyme sind üblicherweise natürlichen Ursprungs. Verbesserte Varianten, die auf den natürlichen Molekülen basieren, sind zur Verwendung in maschinellen Geschirrspülmitteln kommerziell erhältlich und sind dementsprechend bevorzugt.

Unter den Proteasen sind solche vom Subtilisin-Typ bevorzugt. Beispiele hierfür sind die Subtilisine BPN' von Carlsberg sowie deren weiterentwickelte Formen, die Protease PB92, die Subtilisine 147 und 309, die alkalische Protease aus *Bacillus lentus*, Subtilisin DY und die Subtilasen.

Beispiele für erfindungsgemäß einsetzbare Amylasen sind die α-Amylasen aus *Bacillus licheniformis*, aus *B*. *amyloliquefaciens*, aus *B*. *stearothermophilus*, aus *Aspergillus niger* und *A. oryzae* sowie die für den Einsatz in maschinellen Geschirrspülmitteln verbesserten Weiterentwicklungen der vorgenannten Amylasen. Des Weiteren sind für diesen Zweck die α -Amylase aus *Bacillus sp. A 7-7* (DSM 12368) und die Cyclodextrin-Glucanotransferase (CGTase) aus *B*. *agaradherens* (DSM 9948) hervorzuheben.

Erfindungsgemäß einsetzbar sind weiterhin Lipasen oder Cutinasen, insbesondere wegen ihrer Triglycerid-spaltenden Aktivitäten, aber auch, um aus geeigneten Vorstufen *in situ* Persäuren zu erzeugen. Hierzu gehören beispielsweise die ursprünglich aus *Humicola lanuginosa* (*Thermomyces lanuginosus*) erhältlichen beziehungsweise weiterentwickelten Lipasen, insbesondere solche mit dem Aminosäureaustausch D96L. Des Weiteren sind beispielsweise die Cutinasen einsetzbar, die ursprünglich aus *Fusarium solani pisi* und *Humicola insolens* isoliert worden sind. Einsetzbar sind weiterhin Lipasen, beziehungsweise Cutinasen, deren Ausgangsenzyme ursprünglich aus *Pseudomonas mendocma* und *Fusarium solanii* isoliert worden sind.

Weiterhin können Enzyme eingesetzt werden, die unter dem Begriff Hemicellulasen zusammengefasst werden. Hierzu gehören beispielsweise Mannanasen, Xanthanlyasen, Pektinlyasen (=Pektinasen), Pektinesterasen, Pektatlyasen, Xyloglucanasen (=Xylanasen), Pullulanasen und ß-Glucanasen.

Zur Erhöhung der bleichenden Wirkung können erfindungsgemäß Oxidoreduktasen, beispielsweise Oxidasen, Oxygenasen, Katalasen, Peroxidasen, wie Halo-, Chloro-, Bromo-, Lignin-, Glucose- oder Manganperoxidasen, Dioxygenasen oder Laccasen (Phenoloxidasen, Polyphenoloxidasen) eingesetzt werden. Vorteilhafterweise werden zusätzlich vorzugsweise organische, besonders bevorzugt aromatische, mit den Enzymen wechselwirkende Verbindungen zugegeben, um die Aktivität der betreffenden Oxidoreduktasen zu verstärken (Enhancer) oder um bei stark unterschiedlichen Redoxpotentialen zwischen den oxidierenden Enzymen und den Anschmutzungen den Elektronenfluss zu gewährleisten (Mediatoren).

Die Enzyme können in jeder nach dem Stand der Technik etablierten Form eingesetzt werden. Hierzu gehören beispielsweise die durch Granulation, Extrusion oder Lyophilisierung erhaltenen festen Präparationen oder, insbesondere bei flüssigen oder gelförmigen Mitteln, Lösungen der Enzyme, vorteilhafterweise möglichst konzentriert, wasserarm und/oder mit Stabilisatoren versetzt.

Alternativ können die Enzyme sowohl für die feste als auch für die flüssige Darreichungsform verkapselt werden, beispielsweise durch Sprühtrocknung oder Extrusion der Enzymlösung zusammen mit einem vorzugsweise natürlichen Polymer oder in Form von Kapseln, beispielsweise solchen, bei denen die Enzyme wie in einem erstarrten Gel eingeschlossen sind oder in solchen vom Kern-Schale-Typ, bei dem ein enzymhaltiger Kern mit einer Wasser-, Luft- und/oder Chemikalienundurchlässigen Schutzschicht überzogen ist. In aufgelagerten Schichten können zusätzlich weitere Wirkstoffe, beispielsweise Stabilisatoren, Emulgatoren, Pigmente, Bleich- oder Farbstoffe aufgebracht werden. Derartige Kapseln werden nach an sich bekannten Methoden, beispielsweise durch Schüttel- oder Rollgranulation oder in Fluid-bed-Prozessen aufgebracht. Vorteilhafterweise sind derartige Granulate, beispielsweise durch Aufbringen polymerer Filmbildner, staubarm und aufgrund der Beschichtung lagerstabil.

Weiterhin ist es möglich, zwei oder mehrere Enzyme zusammen zu konfektionieren, so dass ein einzelnes Granulat mehrere Enzymaktivitäten aufweist.

Erfindungsgemäße maschinelle Geschirrspülmittel enthalten das oder die Enzym(e) im Allgemeinen in Mengen von 1x10⁻⁶ bis 5 Gew.-%, bevorzugt in Mengen von 1x10⁻⁵ bis 3 Gew.-% und besonders bevorzugt in Mengen von 1x10⁻⁴ bis 2 Gew.-%, jeweils bezogen auf das Gesamtgewicht der Geschirrspülmittel. Die Menge des/der Enzyme der erfindungsgemäßen maschinellen Geschirrspülmittel ist des Weiteren auf aktives Protein bezogen. Die Protein-Konzentration kann durch bekannte Methoden bestimmt werden wie beispielsweise durch die BCA-Methode oder die Biuret-Methode.

Die erfindungsgemäßen maschinellen Geschirrspülmittel können zusätzlich zu
A) der/den Verbindung(en) der Formel (I), und
B) dem/den Enzym(en) und/oder den Verbindungen der Formel (II) selbstverständlich noch eine oder mehrere weitere Substanzen enthalten.

Besonders bevorzugt werden dabei diese gegebenenfalls in den erfindungsgemäßen maschinellen Geschirrspülmitteln enthaltenen weiteren Substanzen ausgewählt aus den Komponenten C), D), E), F) und/oder G):
C) einen oder mehrere Gerüststoffe,
D) ein Bleichsystem,
E) ein oder mehrere Tenside,
F) ein oder mehrere Polymere, und/oder
G) ein oder mehrere weitere Additive, wobei letztere
vorzugsweise ausgewählt sind aus der Gruppe bestehend aus Komplexbildnern, Glaskorrosionsinhibitoren, Wasser, organischen Lösungsmitteln, Verdickern, Schauminhibitoren, Farbpartikeln, Silberschutzmitteln, Mitteln zur Verhinderung des Anlaufens von Silber, Korrosionsinhibitoren, Farbstoffen, Füllstoffen, keimtötenden Mitteln, Hydrotropen, Antioxidantien, Enzymstabilisatoren, Parfümen, Lösungsvermittlern, Trägermaterialien, Verarbeitungshilfsmitteln, Pigmenten und pH-Stellmitteln.

Weithin bevorzugt sind maschinelle Geschirrspülmittel enthaltend zusätzlich zu den oben beschriebenen Verbindungen der Formel (I), der Formel (II) und ein oder mehreren Enzymen, vorzugsweise ausgewählt aus der Gruppe der Proteasen, Amylasen, Lipasen, Hemicellulasen, Cellulasen, Perhydrolasen und/oder Oxidoreductasen, ein oder mehrere Komponenten der ebenfalls oben beschriebenen Komponenten C), D), E), F) und/oder G).

Der pH-Wert der erfindungsgemäßen maschinellen Geschirrspülmittel ist bei 20 °C vorzugsweise von 8 bis 14, besonders bevorzugt von 9 bis 11,5 und insbesondere bevorzugt von 9,5 bis 11,5, gemessen als eine 10 Gew.-%ige Lösung des erfindungsgemäßen maschinellen Geschirrspülmittels in Wasser.

Die genannten Substanzen und weitere bevorzugte Inhaltsstoffe der erfindungsgemäßen maschinellen Geschirrspülmittel werden in der Folge näher beschrieben.

### Gerüststoffe

Die erfindungsgemäßen maschinellen Geschirrspülmittel können als Komponente C) auch einen oder mehrere Gerüststoffe enthalten.

Die Gerüststoffe sowie andere Bestandteile, die in den erfindungsgemäßen maschinellen Geschirrspülmitteln verwendet werden können, sind in der Patentliteratur bereits ausführlich beschrieben worden, z. B. in der US 2010/0160204 A1 und in der EP 1 757 676 A1.

Vorzugsweise enthalten die erfindungsgemäßen maschinellen Geschirrspülmittel einen oder mehrere Gerüststoffe aus der Gruppe bestehend aus Carbonaten, Hydrogencarbonaten, organischen Gerüststoffen, vorzugsweise Methylglycindiessigsäure (MGDA), Silikaten, Phosphaten, Phosphonaten und Alkalimetallhydroxiden.

Zu den organischen Gerüststoffen gehören Polycarboxylate, Polycarbonsäuren, polymere Carboxylate, Asparaginsäure, Polyacetale und Dextrine.

Gebräuchliche und im Rahmen der vorliegenden Erfindung bevorzugte Aminocarbonsäuren sind beispielsweise Ethylendiamintetraessigsäure (EDTA), Methylglycindiessigsäure (MGDA) und Glutamindiessigsäure (GLDA). Es können auch Mischungen eingesetzt werden. Ebenso sind als weitere bevorzugte Gerüststoffe polymere Aminodicarbonsäuren, deren Salze oder deren Vorläufersubstanzen zu nennen. Besonders bevorzugt werden Polyasparaginsäuren, deren Salze bzw. deren Derivate eingesetzt.

Darüber hinaus können auch amphotere Polymere als Gerüststoffe eingesetzt werden.

Auch Oxidisuccinate und andere Derivate von Disuccinaten, vorzugsweise Ethylendiamindisuccinat, sind weitere bevorzugte organische Gerüststoffe, die häufig auch als Cogerüststoffe bezeichnet werden. Dabei wird Ethylendiamin-N,N'-disuccinat (EDDS) bevorzugt in Form seiner Natrium- oder Magnesiumsalze verwendet. Weiterhin als Gerüststoff bzw. Cogerüststoff bevorzugt sind in diesem Zusammenhang auch Glycerindisuccinate und Glycerintrisuccinate.

Erfindungsgemäße maschinelle Geschirrspülmittel können als Gerüststoff C) vorzugsweise kristalline schichtförmige Natriumsilikate der allgemeinen Formel NaMSiₓO₂ₓ₊₁ · yH₂O enthalten, worin M Natrium oder Wasserstoff darstellt, x für eine Zahl von 1,9 bis 22, vorzugsweise von 1,9 bis 4 steht, wobei besonders bevorzugte Werte für x 2, 3 oder 4 sind, und y für eine Zahl von 0 bis 33, vorzugsweise von 0 bis 20, steht.

Die Phosphate haben sich in Bezug auf die Reinigungsleistung als wirksame Gerüststoffe erwiesen. Unter der Vielzahl der kommerziell erhältlichen Phosphate haben die Alkalimetallphosphate in der Wasch- und Reinigungsmittelindustrie die größte Bedeutung, insbesondere Pentanatrium- bzw. Pentakaliumtriphosphat (Natrium- bzw. Kaliumtripolyphosphat).

Als weitere Gerüststoffe können die erfindungsgemäßen maschinellen Geschirrspülmittel ein oder mehrere Phosphonate enthalten, die häufig auch als Cogerüststoffe bezeichnet werden.

Erfindungsgemäße maschinelle Geschirrspülmittel können als weitere Gerüststoffe C) Alkalimetallhydroxide enthalten.

Die erfindungsgemäßen maschinellen Geschirrspülmittel können die vorgenannten Gerüststoffe C) sowohl einzeln als auch in Form von Gemischen aus zwei, drei, vier oder mehr Gerüststoffen enthalten.

In einer bevorzugten Ausführungsform der Erfindung enthalten die erfindungsgemäßen maschinellen Geschirrspülmittel keine Phosphat-Gerüststoffe. Die erfindungsgemäßen maschinellen Geschirrspülmittel enthalten den einen oder die mehreren Gerüststoffe der Komponente C) vorzugsweise in Mengen von 2 bis 50 Gew.-%, besonders bevorzugt in Mengen von 10 bis 30 Gew.-% und insbesondere bevorzugt in Mengen von 10 bis 25 Gew.-%, jeweils bezogen auf das Gesamtgewicht des erfindungsgemäßen maschinellen Geschirrspülmittels.

### Bleichsystem

Die erfindungsgemäßen maschinellen Geschirrspülmittel können auch ein Bleichsystem D) enthalten.

Das Bleichsystem D) der erfindungsgemäßen maschinellen Geschirrspülmittel enthält vorzugsweise eine oder mehrere Substanzen aus der Gruppe bestehend aus Bleichmitteln, Bleichaktivatoren und Bleichkatalysatoren.

Als Bleichmittel können die erfindungsgemäßen maschinellen Geschirrspülmittel ein Sauerstoff-Bleichmittel enthalten. Unter diesen Sauerstoff-Bleichmitteln, welche in Wasser H₂O₂ liefern, haben das Natriumpercarbonat, das Natriumperborattetrahydrat und das Natriumperboratmonohydrat besondere Bedeutung. Weitere brauchbare Bleichmittel sind beispielsweise Peroxypyrophosphate, Zitratperhydrate sowie H₂O₂ liefernde Persäuresalze oder Persäuren, wie Perbenzoate, Peroxophthalate, Diperazelainsäure, Phthaloiminopersäure oder Diperdodecandisäure. Es können auch organische Bleichmittel verwendet werden. Typische organische Bleichmittel sind die Diacylperoxide, wie Dibenzoylperoxid. Weitere typische organische Bleichmittel sind die Peroxysäuren, wie Alkylperoxysäuren und die Arylperoxysäuren.

Um beim Reinigen bei Temperaturen von etwa 60 °C und darunter eine verbesserte Bleichwirkung zu erreichen, können die erfindungsgemäßen maschinellen Geschirrspülmittel zusätzlich einen oder mehrere Bleichaktivatoren enthalten. Vorzugsweise wählt man den Bleichaktivator bzw. die Bleichaktivatoren aus der Gruppe bestehend aus Verbindungen, die unter Perhydrolysebe-dingungen aliphatische Peroxycarbonsäuren mit vorzugsweise 1 bis 10 Kohlenstoffatomen, insbesondere 2 bis 4 Kohlenstoffatomen, und/oder gegebenenfalls substituierte Perbenzoesäure ergeben. Geeignet sind Substanzen, die O- und/oder N-Acylgruppen der genannten Zahl von Kohlenstoffatomen und/oder gegebenenfalls substituierte Benzoylgruppen tragen. Bevorzugt werden mehrfach acylierte Alkylendiamine, wobei sich Tetraacetylethylendiamin (TAED) als besonders geeignet erwiesen hat.

Zusätzlich zu den konventionellen Bleichaktivatoren oder an deren Stelle können auch so genannte Bleichkatalysatoren eingesetzt werden. Bei diesen Stoffen handelt es sich um bleichverstärkende Übergangsmetallsalze bzw.

Übergangsmetallkomplexe wie beispielsweise Mn-, Fe-, Co-, Ru- oder Mo-Salenkomplexe oder -Carbonylkomplexe. Auch Mn-, Fe-, Co-, Ru-, Mo-, Ti-, V- und Cu-Komplexe mit stickstoffhaltigen Tripod-Liganden sowie Co-, Fe-, Cu- und Ru-Aminkomplexe sind als Bleichkatalysatoren verwendbar.

Vorzugsweise umfasst das Bleichsystem D) ein oder mehrere Bleichmittel und einen oder mehrere Stoffe aus der Gruppe der Bleichaktivatoren und Bleichkatalysatoren. Besonders bevorzugt umfasst das Bleichsystem ein oder mehrere Bleichmittel, einen oder mehrere Bleichaktivatoren und einen oder mehrere Bleichkatalysatoren.

Die erfindungsgemäßen maschinellen Geschirrspülmittel enthalten das Bleichsystem der Komponente D) vorzugsweise in Mengen von 1 bis 40 Gew.-%, besonders bevorzugt in Mengen von 0,5 bis 30 Gew.-% und insbesondere bevorzugt in Mengen von 3 bis 25 Gew.-%, jeweils bezogen auf das Gesamtgewicht des erfindungsgemäßen maschinellen Geschirrspülmittels.

### Tenside

Bevorzugte erfindungsgemäße maschinelle Geschirrspülmittel können weiterhin ein oder mehrere Tenside der Komponente E) enthalten, wobei zur Gruppe der Tenside die nichtionischen, die anionischen, die kationischen und die amphoteren Tenside gezählt werden.

Bevorzugt ist das eine oder sind die mehreren Tenside der Komponente E) der erfindungsgemäßen maschinellen Geschirrspülmittel ausgewählt aus der Gruppe der nichtionischen Tenside, insbesondere der schwachschäumenden nichtionischen Tenside. Als nichtionische Tenside können im Rahmen der vorliegenden Erfindung alle dem Fachmann bekannten nichtionischen Tenside eingesetzt werden.

Besonders bevorzugt ist das eine oder sind die mehreren Tenside der Komponente E) der erfindungsgemäßen maschinellen Geschirrspülmittel ausgewählt aus der Gruppe der nichtionischen Tenside bestehend aus Fettalkoholalkoxylaten, endgruppenverschlossenen Fettalkoholalkoxylaten, Ethylenoxid-Propylenoxid-Blockcopolymeren, N-Acylglucamiden und epoxyverschlossenen poly(alkoxylierten) Alkoholen.

Insbesondere bevorzugt sind erfindungsgemäße maschinelle Geschirrspülmittel, wobei das eine oder die mehreren Tenside der Komponente E) ausgewählt sind aus der Gruppe der nichtionischen Tenside der allgemeinen Formel (IX)

RₐO-(-AO-)ₓ-Y (IX),

in der
- Rₐ: für eine lineare oder verzweigte gesättigte Alkylgruppe mit 8 bis 30 Kohlenstoffatomen oder eine lineare oder verzweigte ungesättigte Alkenylgruppe mit einer oder mehreren Doppelbindungen und 8 bis 30 Kohlenstoffatomen steht,
- A: aus der Gruppe bestehend aus -C₂H₄- und -C₃H₆- ausgewählt ist,
- x: für eine Zahl von 1 bis 150 steht,
- Y: für H, eine lineare oder verzweigte Alkylgruppe mit 1 bis 30 Kohlenstoffatomen oder eine Gruppe -CH(OH)-R_{b} steht und R_{b} für eine lineare oder verzweigte Alkylgruppe mit 1 bis 30 Kohlenstoffatomen steht, und wobei die Gruppe -(-AO-)ₓ- eine oder mehrere -C₂H₄O-Gruppen umfasst und zusätzlich eine oder mehrere -C₃H₆O-Gruppen umfassen kann und dann, wenn die Gruppe -(-AO-)ₓ- gleichzeitig -C₂H₄O- und -C₃H₆O-Gruppen umfasst, die -C₂H₄O- und -C₃H₆O-Gruppen auf beliebige Weise, vorzugsweise auf statistische, gradientenartige oder blockartige Weise und besonders bevorzugt auf blockartige Weise über die -(-AO-)ₓ-Gruppe verteilt sein können und die molare Menge der -C₂H₄O-Gruppen in der Gruppe -(-AO-)ₓ- vorzugsweise größer als die molare Menge der -C₃H₆O-Gruppen ist.

Beispiele für die Alkyl- und Alkenylgruppen Rₐ der Formel (IX) sind z.B. die Alkyl- und Alkenylgruppen der folgenden Alkohole Rₐ-OH: 1-Octanol (Caprylalkohol), 2-Ethylhexanol, 1-Nonanol (Pelargonalkohol), 1-Decanol (Caprinalkohol), 1-Undecanol, 1-Dodecanol (Laurylalkohol), 1-Tridecanol, Isotridecanol, 1-Tetradecanol (Myristylalkohol), 1-Pentadecanol, 1-Hexadecanol (Cetylalkohol), cis-9-Hexadecen-1-ol (Palmitoleylalkohol), 1-Heptadecanol, 1-Octadecanol (Stearylalkohol), Cetearylalkohol, 16-Methylheptadecan-1-ol (Isostearylalkohol), 9E-Octadecen-1-ol (Elaidylalkohol), cis-9-Octadecen-1-ol (Oleylalkohol), Oleylcetylalkohol (d.h. eine Mischung aus Oleylalkohol und Cetylalkohol), 9Z,12Z-Octadecadien-1-ol (Linoleylalkohol), 9E,12E-Octadecadien-1-ol (Elaidolinoleyl-alkohol), 9Z,12Z,15Z-Octadecatrien-1-ol (Linolenylalkohol), 9E,12E,15E-Octadecatrien-1-ol (Elaidolinolenylalkohol), 1-Nonadecanol, 1-Eicosanol (Arachidylalkohol), 1-Heneicosanol, 1-Docosanol (Behenylalkohol), cis-13-Docosen-1-ol (Erucylalkohol), 1-Tetracosanol (Lignocerylalkohol), 1-Hexacosanol (Cerylalkohol), 1-Octacosanol (Montanylalkohol) und 1-Triacontanol (Myricylalkohol) oder Mischungen davon.

Rₐ in Formel (IX) steht vorzugsweise für eine lineare oder verzweigte gesättigte Alkylgruppe mit 8 bis 22 Kohlenstoffatomen oder eine lineare oder verzweigte ungesättigte Alkenylgruppe mit einer oder mehreren Doppelbindungen und 8 bis 22 Kohlenstoffatomen, besonders bevorzugt für eine lineare oder verzweigte gesättigte Alkylgruppe mit 8 bis 18 Kohlenstoffatomen oder eine lineare oder verzweigte ungesättigte Alkenylgruppe mit einer oder mehreren Doppelbindungen und 8 bis 18 Kohlenstoffatomen und insbesondere bevorzugt für eine lineare oder verzweigte gesättigte Alkylgruppe mit 12 bis 15 Kohlenstoffatomen oder eine lineare oder verzweigte ungesättigte Alkenylgruppe mit einer oder mehreren Doppelbindungen und 12 bis 15 Kohlenstoffatomen.

Vorzugsweise stehen die Gruppen Rₐ in Formel (IX) für Alkylgruppen.

Vorzugsweise steht x in Formel (IX) für eine Zahl von 1 bis 50, besonders bevorzugt für eine Zahl von 1 bis 20 und insbesondere bevorzugt für eine Zahl von 5 bis 20. Als Beispiel für die Alkylgruppen Y und R_{b} der Verbindungen der Formel (IX) seien die oben für die Alkylgruppe Rₐ der Verbindung der Formel (IX) ange-gebenen Beispiele genannt. Weitere Beispiele sind die Alkylgruppen Methyl, Ethyl, n-Propyl, iso-Propyl, n-Butyl, sec.-Butyl, iso-Butyl, tert.-Butyl, n-Pentyl, sec.-Pentyl (2-Pentyl), 3-Pentyl, 2-Methylbutyl, iso-Pentyl (3-Methylbutyl), 3-Methylbut-2-yl, 2-Methylbut-2-yl, Neopentyl (2,2-Dimethylpropyl), 1-Hexyl, 2-Hexyl, 3-Hexyl, 2-Methyl-1-pentyl, 3-Methyl-1-pentyl, 4-Methyl-1-pentyl, 2-Methyl-2-pentyl, 3-Methyl-2-pentyl, 4-Methyl-2-pentyl, 2-Methyl-3-pentyl, 3-Methyl-3-pentyl, 2,2-Dimethyl-1-butyl, 2,3-Dimethyl-1-butyl, 2,3-Dimethyl-1-butyl, 3,3-Dimethyl-1-butyl, 2,3-Dimethyl-2-butyl, 3,3-Dimethyl-2-butyl, 2-Ethyl-1-butyl, 1-Heptyl, 2-Heptyl, 3-Heptyl, 4-Heptyl und n-Octyl.

Wenn Y in Formel (IX) für eine lineare oder verzweigte Alkylgruppe steht, handelt es sich vorzugsweise um eine Alkylgruppe mit 1 bis 22 Kohlenstoffatomen.

R_{b} in Formel (IX) steht vorzugsweise für eine lineare oder verzweigte Alkylgruppe mit 8 bis 22 Kohlenstoffatomen.

In einer bevorzugten Ausführungsform der Erfindung besteht die Gruppe -(-AO-)ₓ-aus einer oder mehreren -C₂H₄O-Gruppen und enthält keine -C₃H₆O-Gruppen.

In einer weiteren bevorzugten Ausführungsform der Erfindung enthält die Gruppe -(-AO-)ₓ- eine oder mehrere -C₂H₄O-Gruppen und eine oder mehrere -C₃H₆O-Gruppen. In dieser bevorzugten Ausführungsform der Erfindung beträgt die molare Menge der -C₃H₆O-Gruppen, bezogen auf die Gesamtmenge von -C₂H₄O- und -C₃H₆O-Gruppen, vorzugsweise weniger als 50 %, besonders bevorzugt 45 % oder weniger als 45 %, insbesondere bevorzugt 40 % oder weniger als 40 % und außerordentlich bevorzugt 33 % oder weniger als 33 %.

In einer weiteren bevorzugten Ausführungsform der Erfindung steht Y in Formel (IX) für H. In dieser bevorzugten Ausführungsform der Erfindung beträgt die molare Menge der -C₃H₆O-Gruppen, bezogen auf die Gesamtmenge von -C₂H₄O- und -C₃H₆O-Gruppen, vorzugsweise 20 bis weniger als 50 %, besonders bevorzugt 33 bis 45 % und insbesondere bevorzugt 33 bis 40 %.

Wenn Y eine andere Bedeutung als H hat, beträgt die molare Menge der -C₃H₆O-Gruppen, bezogen auf die Gesamtmenge von -C₂H₄O- und -C₃H₆O-Gruppen, vorzugsweise 20 % oder weniger als 20 % und besonders bevorzugt 10 % oder weniger als 10 %.

In einer weiteren bevorzugten Ausführungsform der Erfindung steht Y in Formel (IX) für eine Alkylgruppe mit 1 bis 4 Kohlenstoffatomen. In dieser bevorzugten Ausführungsform beträgt die molare Menge der -C₃H₆O-Gruppen, bezogen auf die Gesamtmenge von -C₂H₄O- und -C₃H₆O-Gruppen, vorzugsweise 20 % oder weniger als 20 % und besonders bevorzugt 10 % oder weniger als 10 %.

In einer weiteren Ausführungsform der Erfindung steht Y in Formel (IX) für die Gruppe -CH(OH)-R_{b}, in der R_{b} für eine lineare oder verzweigte Alkylgruppe mit 8 bis 22 Kohlenstoffatomen steht. In dieser bevorzugten Ausführungsform beträgt die molare Menge der -C₃H₆O-Gruppen, bezogen auf die Gesamtmenge von -C₂H₄O- und -C₃H₆O-Gruppen, vorzugsweise 20 % oder weniger als 20 % und besonders bevorzugt 10 % oder weniger als 10 %.

In einer besonders bevorzugten Ausführungsform der Erfindung enthalten das oder die mehreren nichtionischen Tenside der Komponente E) der erfindungsgemäßen maschinellen Geschirrspülmittel im molaren Mittel 8 -C₂H₄O-Gruppen und 4 -C₃H₆O-Gruppen und Rₐ steht für eine lineare oder verzweigte gesättigte Alkylgruppe mit 12 bis 15 Kohlenstoffatomen oder eine lineare oder verzweigte ungesättigte Alkenylgruppe mit einer oder mehreren Doppelbindungen und 12 bis 15 Kohlenstoffatomen. In diesen nichtionischen Tensiden der Komponente E) der erfindungsgemäßen maschinellen Geschirrspülmittel steht Y vorzugsweise für H.

Das/die nichtionische(n) Tensid(e) der Komponente E) der erfindungsgemäßen maschinellen Geschirrspülmittel haben besonders bevorzugt einen Trübungspunkt von 40 bis 60 °C.

Die Variable "x" in der einen oder den mehreren Verbindungen der Formel (IX) gibt molare Mittel wieder, d.h. die erfindungsgemäßen maschinellen Geschirrspülmittel können mehrere Verbindungen der Formel (IX) mit unterschiedlichem Alkoxylierungsgrad enthalten.

Weiterhin ganz besonders bevorzugt werden erfindungsgemäße maschinelle Geschirrspülmittel, wobei das eine oder die mehreren Tenside der Komponente E) ausgewählt sind aus der Gruppe der N-Acylglucamide, die auch als N-1-Desoxysorbitylfettsäureamide oder Glucamide bekannt sind, der Formel (X), in der
- Rb: für eine lineare oder verzweigte gesättigte Alkylgruppe mit 11 bis 21 Kohlenstoffatomen oder eine lineare oder verzweigte ungesättigte Alkenylgruppe mit einer oder mehreren Doppelbindungen und 11 bis 21 Kohlenstoffatomen steht und
- Rc: für Wasserstoff oder eine lineare oder verzweigte gesättigte Alkylgruppe mit 1 bis 4 Kohlenstoffatomen steht.

Vorzugsweise steht in dem einen oder den mehreren N-Acylglucamiden der Formel (X) Rc für eine Methylgruppe.

In dem/den N-Acylglucamiden der Formel (X) steht Rb vorzugsweise für eine lineare oder verzweigte gesättigte Alkylgruppe mit 11 bis 17 Kohlenstoffatomen oder eine lineare oder verzweigte ungesättigte Alkenylgruppe mit einer oder mehreren Doppelbindungen und 11 bis 17 Kohlenstoffatomen.

Besonders bevorzugt steht in dem/den N-Acylglucamid(en) der Formel (X) Rb für eine lineare oder verzweigte gesättigte Alkylgruppe mit 15 bis 17 Kohlenstoffatomen oder eine lineare oder verzweigte ungesättigte Alkenylgruppe mit einer oder mehreren Doppelbindungen und 15 bis 17 Kohlenstoffatomen.

In einer bevorzugten Ausführungsform der Erfindung stehen 50 Gew.-% oder mehr, besonders bevorzugt 60 bis 99 Gew.-% und insbesondere bevorzugt 70 bis 98 Gew.-% der Gruppen Rb in dem/den N-Acylglucamid(en) der Formel (X) für lineare oder verzweigte gesättigte Alkylgruppen mit 17 Kohlenstoffatomen.

In einer weiteren bevorzugten Ausführungsform der Erfindung stehen 0,1 bis 50 Gew.-%, besonders bevorzugt 0,5 bis 40 Gew.-% und insbesondere bevorzugt 1,0 bis 30 Gew.-% der Gruppen Rb in dem/den N-Acylglucamid(en) der Formel (X) für lineare oder verzweigte gesättigte Alkylgruppen mit 15 Kohlenstoffatomen.

In einer weiteren bevorzugten Ausführungsform der Erfindung stehen 50 Gew.-% oder mehr der Gruppen Rb in dem/den N-Acylglucamid(en) der Formel (X) für lineare oder verzweigte ungesättigte Alkenylgruppen mit einer oder mehreren Doppelbindungen.

In einer besonders bevorzugten Ausführungsform der Erfindung stehen 50 Gew.-% oder mehr, insbesondere bevorzugt 80 Gew.-% oder mehr und außerordentlich bevorzugt 90 Gew.-% oder mehr der Gruppen Rb in dem/den N-Acylglucamid(en) der Formel (X) für lineare oder verzweigte Alkenylgruppen mit einer oder mehreren Doppelbindungen und 17 Kohlenstoffatomen.

Besonders bevorzugt steht in dem/den N-Acylglucamid(en) der Formel (X) Rb für eine lineare Gruppe.

In einer anderen bevorzugten Ausführungsform der Erfindung leitet sich in dem/den N-Acylglucamid(en) der Formel (X) RbCO von Laurinsäure, Palmitinsäure, Stearinsäure, Ölsäure, Linolsäure oder Linolensäure ab. In einer besonders bevorzugten Ausführungsform der Erfindung leitet sich in dem/den N-Acylglucamid(en) der Formel (X) RbCO von Stearinsäure, Ölsäure, Linolsäure oder Linolensäure ab. In einer insbesondere bevorzugten Ausführungsform der Erfindung leitet sich in dem/den N-Acylglucamid(en) der Formel (X) RbCO von Ölsäure, Linolsäure und Linolensäure ab und in einer außergewöhnlich bevorzugten Ausführungsform der Erfindung leitet sich in dem/den N-Acylglucamid(en) der Formel (X) RbCO von Ölsäure ab.

Die erfindungsgemäßen maschinellen Geschirrspülmittel enthalten das eine oder die mehreren Tenside der Komponente E) vorzugsweise in Mengen von 0,1 bis 15 Gew.-%, besonders bevorzugt in Mengen von 0,2 bis 10 Gew.-% und insbesondere bevorzugt in Mengen von 0,2 bis 5 Gew.-%, jeweils bezogen auf das Gesamtgewicht des erfindungsgemäßen maschinellen Geschirrspülmittels.

Weiterhin bevorzugt sind erfindungsgemäße maschinelle Geschirrspülmittel, wobei das eine oder die mehreren Tenside der Komponente E) ausgewählt sind aus der Gruppe der zwitterionischen Tenside, anionischen Tenside und Mischungen davon.

Das zwitterionische Tensid ist vorzugsweise ausgewählt aus der Gruppe bestehend aus C₈- bis C₁₈- (vorzugsweise C₁₂- bis C₁₈-) Aminoxiden und Sulfo- und Hydroxylbetainen, wie N-Alkyl-N,N-dimethylamino-1-propansulfonat, wobei die Alkylgruppe C₉ bis C₁₈, vorzugsweise C₁₀ bis C₁₄, sein kann.

Das anionische Tensid ist vorzugsweise aus Alkylethoxysulfaten mit einem Ethoxylierungsgrad von mehr als 3, besonders bevorzugt 4 bis 10 und insbesondere bevorzugt 6 bis 8 und einer Kettenlänge im Bereich von C₈ bis C₁₆ und vorzugsweise C₁₁ bis C₁₅ ausgewählt. Außerdem haben sich für die Zwecke der vorliegenden Erfindung verzweigte Alkylcarboxylate als brauchbar erwiesen, wenn die Verzweigung in der Mitte auftritt und die durchschnittliche Gesamtkettenlänge 10 bis 18 und vorzugsweise 12 bis 16 bei einer Seitenkettenlänge von 2 bis 4 Kohlenstoffatomen beträgt. Ein Beispiel hierfür ist 2-Butyloctansäure. Das anionische Tensid ist gewöhnlich von einem Typ mit guter Löslichkeit in Gegenwart von Calcium. Ferner stellen Sulfobetaine, Alkyl(polyethoxy)sulfate (AES) und kurzkettige C₆-C₁₀-Alkylsulfate und -sulfonate derartige anionische Tenside dar. Es hat sich gezeigt, dass geradkettige Fettsäuren wegen ihrer Empfindlichkeit gegenüber Calcium unwirksam sind.

### Polymere

Erfindungsgemäße maschinelle Geschirrspülmittel können weiterhin ein oder mehrere Polymere als Komponente F) enthalten.

Geignete Polymere der Komponente F) sind wasch- oder reinigungsaktive Polymere, beispielsweise Klarspülpolymere und/oder Polymere, die als Weichspüler wirken. In der Regel kann die Zusammensetzung für das maschinelle Geschirrspülen erfindungsgemäß als Polymere der Komponente F), nichtionische, kationische, anionische und/oder amphotere Polymere umfassen.

Kationische Polymere im Rahmen der vorliegenden Erfindung sind Polymere, die eine positive Ladung im Polymermolekül tragen. Dies kann zum Beispiel durch (Alkyl-)ammoniumgruppen oder andere positiv geladene Gruppen in der Polymerkette realisiert werden. Besonders bevorzugte kationische Polymere stammen aus den Gruppen der quaternierten Zellulosederivate, der Polysiloxane mit quaternären Gruppen, der kationischen Guar-Derivate, der polymeren Dimethyldiallylammonium-Salze und deren Copolymeren mit Esters und Amiden von Acrylsäure und Methacrylsäure, der Copolymeren von Vinylpyrrolidon mit quaternisierten Derivaten von Dialkylaminoacrylaten und -methacrylaten, der Vinylpyrrolidon-Methoimidazoliniumchlorid-Copolymeren, der quaternierten Polyvinylalkohole oder der Polymere mit den INCI-Bezeichnungen Polyquaternium 2, Polyquaternium 17, Polyquaternium 18 und Polyquaternium 27.

Werden kationische Polymere in der Komponente F) verwendet, so handelt es sich besonders um Copolymere, die aus Polyalkylenoxidgruppen und quaternären Stickstoffatomen bestehen.

Bevorzugt handelt es sich bei den kationischen Polymeren der Komponente F) um Copolymere enthaltend
0,1 bis 99,9 mol-%, vorzugsweise 20,0 bis 80,0 mol-%, besonders bevorzugt 22,0 bis 77,6 mol-% einer oder mehrerer kationischer Struktureinheiten (D); und 0,1 bis 99,9 mol-%, vorzugsweise 0,4 bis 20,0 mol-%, besonders bevorzugt 0,5 bis 4,4 mol % einer oder mehrerer makromonomerer Struktureinheiten (E).

In der Folge werden die kationischen Struktureinheiten (D) durch die allgemeinen Formeln (XI) und/oder (XII) dargestellt:
worin R¹⁹ und R²¹ gleich oder unterschiedlich sind und unabhängig ausgewählt werden aus Wasserstoff und/oder einer Methylgruppe;
R²⁰, R²², R²³ und R²⁴ gleich oder unterschiedlich sind und unabhängig voneinander ausgewählt werden aus der Gruppe aus Wasserstoff, aliphatischem Kohlenwasserstoffrest mit 1 bis 20, vorzugsweise mit 1 bis 4 Kohlenstoffatomen, cycloaliphatischem Kohlenwasserstoffrest mit 5 bis 20, vorzugsweise mit 5 bis 8 Kohlenstoffatomen, einer Arylgruppe mit 6 bis 14 Kohlenstoffatomen und/oder Polyethylenglykol (PEG), und werden vorzugsweise ausgewählt aus der Gruppe, die aus Wasserstoff and/oder Methyl besteht, und besonders bevorzugt aus Methyl;
Y gleich oder verschieden ausgewählt wird aus der Gruppe bestehend aus Sauerstoff, NH und/oder NR²² ausgewählt,
V gleich oder verschieden ausgewählt wird aus der Gruppe bestehend aus -(CH₂)ₓ-,
x eine Zahl von 1 bis 6 ist;
X und X1 gleich oder verschieden ausgewählt werden aus der Gruppe bestehend aus Halogenatom, C₁- bis C₄-Alkylsulfat und C₁- bis C₄-Alkylsulfonat; und die makromonomeren Struktureinheiten (E) werden durch die folgende allgemeine Formel (XIII) dargestellt:
worin
R²⁵ gleich oder verschieden H und/oder Methyl ist;
Z gleich oder verschieden C = O und/oder O(CH₂)₄ ist, vorzugsweise O(CH₂)₄,
u im molaren Mittel eine Zahl von 0 bis 7 bedeutet, vorzugsweise von 0 bis 6; und
v im molaren Mittel eine Zahl von 1 bis 150 ist, vorzugsweise von 11 bis 150, besonders bevorzugt von 12 bis 150.

Amphotere Polymere im Rahmen der vorliegenden Erfindung haben neben positiv geladenen Gruppen auch negativ geladene Gruppen oder monomere Einheiten in der Polymerkette. Diese negativ geladenen Gruppen oder monomere Einheiten leiten sich beispielsweise ab von Carbonsäuren, Sulfonsäuren und Phosphonsäuren.

Bevorzugte amphotere Polymere, die als Komponnete F) in den erfindungsgemäßen Zusammensetzungen verwendet werden können, werden ausgewählt aus der Gruppe bestehend aus Alkylacrylamid/Acrylsäure-Copolymeren, Alkylacryl-amid/- Methacrylsäure-Copolymeren, Alkylacrylamid/Methylmethacrylsäure-Copolymeren, Alkylacrylamid/Acrylsäure/Alkylaminoalkyl(meth)acrylsäure-Copolymeren, Aalkylacrylamid/Aethacrylsäure/Alkylaminoalkyl(meth)acrylsäure-Copolymeren, Alkylacrylamid/Methylmethacrylsäure/Alkylaminoalkyl(meth)-acrylsäure-Copolymeren, Alkylacrylamid/Alkylmethacrylat/Alkylaminoethylmethacrylat/Alkylmethacrylat- Copolymeren, und Copolymeren von ungesättigten Carbonsäuren, kationisch derivatisierten ungesättigten Carbonsäuren mit gegebenenfalls weiteren ionischen oder nicht-ionogenen Monomeren.

Weitere besonders bevorzugt eingesetzte amphotere Polymere werden ausgewähjlt aus der Gruppe, bestehend aus Acrylamidoalkyltrialkylammonium chlorid/Acrylsäure-Copolymeren und ihren alkalischen Metall- oder Ammoniumsalzen, der Acrylamidoalkyltrialkylammoniumchlorid/ Methacrylsäure-Copolymeren und ihren alkalischen Metall- oder Ammoniumsalzen sowie der Methacroylethylmetain/Methacrylat-Copolymeren.

Wenn die erfindungsgemäße Zuammensetzung für das maschinelle Geschirrspülen kationische und/oder amphotere Polymere in der Komponente F) enthält, sind diese Polymere vorzugsweise in Mengen von 0,01 bis 10 Gew. % vorhanden, basierend auf dem Gesamtgewicht des Geschirrspülmittels. Besonders bevorzugt werden Geschirrspüplmittel, bei denen der Gewichtsanteil der kationischen und/oder der amphoteren Polymeren von 0,01 bis 8 Gewe. %, vorzugsweise 0,01 bis 4 Gew. %, besonders bevorzugt von 0,01 bis 2 Gew.%, und ganz besonders bevorzugt von 0,01 bis 1 Gew.% beträgt, basierend auf dem Gesamtgewicht des Geschirrspülmittels.

Eine weitere Gruppe von vorzugsweise anwendbaren Polymere, die in der Komponente F) des erfindungsgemäßen maschinellen Geschirrspülmittels eingesetzt werden, sind alkoxylierte Polyalkylenimine. Alkoxylierte Polyalkylenimine weisen ein Polyalkylenimine-Rückgrat und Alkoxyketten auf. Vorzugsweise ist Polyalkylenimin Polyethylenimin. Besonders bevorzugt ist das alkoxylierte Polyalkylenimin nicht quaternisiert.

Wenn das erfindungsgemäße Geschirrspülmittel alkoxylierte Polyalkylenimine in Komponente F) enthält, so enthält die Zusammensetzung vorzugsweise 1 bis 10 Gew. %, vorzugsweise von 1 bis 8 Gew. % an alkoxylierten Polyalkyleniminen, basierend auf dem Gesamtgewicht des Geschirrspülmittels.

Vorzugsweise enthält das in der Komponente F) verwendete alkoxylierte Polyalkylenimin
0,5 bis 40 Gew. %, vorzugsweise 1 bis 30 Gew. %, besonders bevorzugt 2 bis 20 Gew. % des Polyalkylenimin-Rückgrats und
60 bis 99 Gew. %, vorzugsweise 60 bis 95 Gew. %, besonders bevorzugt 60 bis 90 Gew. % der Alkoxyketten.

Vorzugsweise enthalten die Alkoxyketten durchschnittlich etwa 1 bis etwa 50, vorzugsweise etwa 2 bis etwa 40, insbesondere etwa 3 bis etwa 30, ganz besonders bevorzugt etwa 3 bis etwa 20 und äußerst bevorzugt etwa 4 bis etwa 15 Alkoxy-Einheiten , die vorzugsweise Ethoxyeinheiten sind. In anderen geeigneten alkoxylierten Polyalkyleniminen für den Einsatz in Komponente F) haben die Alkoxyketten durchschnittlich etwa 0 bis 30, vorzugsweise etwa 1 bis etwa 12, besonders bevorzugt etwa 1 bis etwa 10 und ganz besonders bevorzugt etwa 1 bis ca. 8 Propoxyeinheiten. Besonders bevorzugt werden alkoxylierte Polyethylenimine, bei denen die Alkoxyketten eine Kombination aus Ethoxy- und Propoxyketten enthalten, insbesondere aus Polyethylenimine, die Ketten von 4 bis 20 Ethoxyeinheiten und von 0 bis 6 Propoxyeinheiten enthalten.

Vorzugsweise wird das alkoxylierte Polyalkylenimin durch Alkoxylierung gewonnen, wobei das Ausgangs-Polyalkylenimin ein Gewichtsmittel des Molekulargewichts von etwa 100 bis etwa 60.000 hat, vorzugsweise von etwa 200 bis etwa 40.000, besonders bevorzugt von etwa 300 bis etwa 10.000 g/mol. In einer bevorzugten Ausführungsform wird ein Polyethylenimin mit einem durchschnittlichen Molekulargewicht von 600 g/mol, das mit 20 EO-Gruppen pro NH-Gruppe ethoxyliert ist, als alkyliertes Polyalkylenimin eingesetzt.

Weitere geeignete Polyalkylenimine, die als Komponente F) in der erfindungsgemäßen Geschirrspülzusammensetzung eingesetzt werden können, sind Verbindungen mit folgender allgemeiner Struktur: Bis-((C₂H₅O)(C₂H₄O)ₙ)(CH₃)-N⁺-CₓH₂ₓ-N⁺-(CH₃)-bis((C₂H₅O)(C₂H₄₀)ₙ), wobei n eine Zahl von 20 bis 30 ist, und x eine Zahl von 3 bis 8 bedeutet, oder sulfatierte oder sulfonierte Varianten davon.

### Additive

Die erfindungsgemäßen maschinellen Geschirrspülmittel können weitere Inhaltsstoffe G) enthalten, die üblicherweise in maschinellen Geschirrspülmitteln verwendet werden. In einer weiteren bevorzugten Ausführungsform der Erfindung enthalten die erfindungsgemäßen maschinellen Geschirrspülmittel eine oder mehrere Substanzen F) ausgewählt aus der Gruppe bestehend aus Komplexbildnern, Glaskorrosionsinhibitoren, Wasser, organischen Lösungsmitteln, Verdickern, Schauminhibitoren, Farbpartikeln, Silberschutzmitteln, Mitteln zur Verhinderung des Anlaufens von Silber, Korrosionsinhibitoren, Farbstoffen, Füllstoffen, keimtötenden Mitteln, Hydrotropen, Antioxidantien, Enzymstabilisatoren, Parfümen, Lösungsvermittlern, Trägermaterialien, Verarbeitungshilfsmitteln, Pigmenten und pH-Stellmitteln.

Bevorzugt werden insbesondere solche maschinellen Geschirrspülmittel, die 0,1 bis 12 Gew.-%, besonders bevorzugt 0,2 bis 10 Gew.-% und insbesondere bevorzugt 0,5 bis 8 Gew.-% Enzym-Zubereitung enthalten, jeweils bezogen auf das Gesamtgewicht des erfindungsgemäßen maschinellen Geschirrspülmittels.

Besonders bevorzugt enthalten die erfindungsgemäßen maschinellen Geschirrspülmittel
A) 0,5 bis 10 Gew.-% der Komponente A),
B) 1x10⁻⁶ bis 5 Gew.-% der Komponente B),
C) 2 bis 50 Gew.-% der Komponente C),
D) 1 bis 40 Gew.-% der Komponente D),
E) 0,10 bis 15 Gew.-% der Komponente E) und
F) 0 bis 10 Gew.-% der Komponente F),
jeweils bezogen auf das Gesamtgewicht des erfindungsgemäßen maschinellen Geschirrspülmittels.

In einer weiteren bevorzugten Ausführungsform der Erfindung enthalten die erfindungsgemäßen maschinellen Geschirrspülmittel keine Phosphat-basierten Gerüststoffe, und besonders bevorzugt enthalten die erfindungsgemäßen maschinellen Geschirrspülmittel keine Phosphate, d.h. sie sind phosphatfrei.

Die erfindungsgemäßen maschinellen Geschirrspülmittel können in fester oder flüssiger Form sowie als Kombination fester und flüssiger Angebotsformen hergestellt werden. Bevorzugt sind erfindungsgemäße maschinelle Geschirrspülmittel, welche bei 20 °C fest sind. Als feste Angebotsformen eignen sich insbesondere Pulver, Granulate, Extrudate oder Kompaktate, insbesondere Tabletten, in einphasiger oder mehrphasiger Form. Tabletten werden für Einzeldosis-Anwendungen formuliert.

Vorzugsweise enthalten die erfindungsgemäßen festen Mittel weniger als 20 Gew.-% Wasser, besonders bevorzugt 0,1 bis 20 Gew.-% Wasser und insbesondere bevorzugt 0,5 bis 5 Gew.-% Wasser, jeweils bezogen auf das Gesamtgewicht des erfindungsgemäßen maschinellen Geschirrspülmittels.

In einer anderen bevorzugten Ausführungsform der Erfindung sind die erfindungsgemäßen maschinellen Geschirrspülmittel wasserfrei.

In einer insbesondere bevorzugten Ausführungsform der Erfindung liegen die erfindungsgemäßen maschinellen Geschirrspülmittel in Form von Tabletten vor.

In einer weiteren bevorzugten Ausführungsform der Erfindung sind die erfindungsgemäßen maschinellen Geschirrspülmittel bei 20 °C flüssig. Die flüssigen Angebotsformen, vorzugsweise auf Basis von Wasser und/oder organischen Lösungsmitteln, können verdickt in Form von Gelen vorliegen. Kapseln sind als flüssige Angebotsform in einphasiger oder mehrphasiger Form besonders gut geeignet. Vorzugsweise enthalten die flüssigen erfindungsgemäßen maschinellen Geschirrspülmittel bis zu 60 Gew.-% Wasser, besonders bevorzugt von 10 bis 60 Gew.-% Wasser und insbesondere bevorzugt von 25 bis 60 Gew.-% Wasser, jeweils bezogen auf das Gesamtgewicht des flüssigen erfindungsgemäßen maschinellen Geschirrspülmittels.

Die erfindungsgemäßen maschinellen Geschirrspülmittel sind in vorteilhafter Weise zum Reinigen von Geschirr in Geschirrspülmaschinen geeignet, wobei verschmutztes Geschirr in einer Geschirrspülmaschine mit einer wässrigen alkalischen Zusammensetzung enthaltend ein erfindungsgemäßes maschinelles Geschirrspülmittel behandelt wird.

Weiterer Gegenstand der Erfindung ist daher ein Verfahren zum Reinigen von Geschirr in einer Geschirrspülmaschine, wobei verschmutztes Geschirr in einer Geschirrspülmaschine mit einer wässrigen alkalischen Zusammensetzung enthaltend ein erfindungsgemäßes maschinelles Geschirrspülmittel behandelt wird.

In dem erfindungsgemäßen Verfahren zum Reinigen von Geschirr ist der pH-Wert der wässrigen alkalischen Zusammensetzung vorzugsweise 8 oder höher und besonders bevorzugt 9 oder höher.

Die erfindungsgemäßen maschinellen Geschirrspülmittel oder die eine oder die mehreren Esterquat-Verbindungen der Komponente A) der erfindungsgemäßen maschinellen Geschirrspülmittel sind in vorteilhafter Weise zur Verbesserung der Benetzbarkeit von Geschirr, zur Verminderung der Fleckenbildung und Filmbildung auf Geschirr, zur Verbesserung der Klarspülleistung eines maschinellen Geschirrspülmittels, vorzugsweise eines erfindungsgemäßen maschinellen Geschirrspülmittels, oder zur Verbesserung der Trocknungsleistung eines maschinellen Geschirrspülmittels, vorzugsweise eines erfindungsgemäßen maschinellen Geschirrspülmittels, geeignet, besonders bevorzugt in einem erfindungsgemäßen Verfahren zum Reinigen von Geschirr in einer Geschirrspülmaschine.

Die oben für die erfindungsgemäßen maschinellen Geschirrspülmittel angegebenen bevorzugten Ausführungsformen gelten auch in entsprechender Weise für das erfindungsgemäße Verfahren zum Reinigen von Geschirr in einer Geschirrspülmaschine sowie für die erfindungsgemäße Verwendung der erfindungsgemäßen maschinellen Geschirrspülmittel oder des einen oder der mehreren Verbindungen der Formel (I) der erfindungsgemäßen maschinellen Geschirrspülmittel als Klarspülmittel beim maschinellen Geschirrspülen, zur Verbesserung der Benetzbarkeit von Geschirr, zur Verminderung der Fleckenbildung und Filmbildung auf Geschirr, zur Verbesserung der Klarspülleistung eines maschinellen Geschirrspülmittels, vorzugsweise eines erfindungsgemäßen maschinellen Geschirrspülmittels, und zur Verbesserung der Trocknungsleistung eines maschinellen Geschirrspülmittels, vorzugsweise eines erfindungsgemäßen maschinellen Geschirrspülmittels.

Die Erfindung wird im Folgenden durch Beispiele näher erläutert ohne sie darauf einzuschränken. Sofern nicht explizit in den Beispielen anders angegeben, sind die Prozentangaben in den Beispielen als Gewichtsprozent (Gew.-%) zu verstehen.

### Beispiele

### Herstellung der Verbindungen der Formel (I)

Die Herstellung der Verbindungen der Formel (I) erfolgte nach einem dreistufigen Prozess. Eine Abfolge von Ethoxilierung und Veresterung (oder umgekehrt) liefert ethoxilierte Triethanolamine-Fettsäureester Vorstufen. Diese Verbindungen wurden anschließend mit Dimethylsulfat (DMS) quaterniert. Alle Reaktionen wurden nach bekannten Verfahren durchgeführt. Die Verfahren sind in den folgenden Abschnitten beschrieben.

### Allgemeine Vorschrift zur Ethoxylierung von Triethanolamin

Alle Ethoxylierungsreaktionen wurden nach bekannten Verfahren durchgeführt. Die verwendeten Massen für die jeweiligen Beispiele sowie die analytischen Daten befinden sich in der untenstehenden Tabelle.

Triethanolamin und NaOH (50% aq.) wurden in einem 3 L Autoklaven vorgelegt, die Mischung wurde bei 90 °C für 2 Stunden getrocknet, das Vakuum wurde durch Stickstoff kompensiert und anschließend die Reaktionsmischung auf 140 °C erwärmt. Bei dieser Temperatur wurde die entsprechende Menge Ethylenoxid unter inertisierter Fahrweise bei einem Gesamtdruckdruck von 2-6 bar durch portionsweise Zugabe umgesetzt. Nach Abreaktion zur Druckkonstanz wurde das Produkt auf 80 °C abgekühlt, Spuren von nicht-reagiertem Ethylenoxid durch Anlegen von Vakuum für 30 min entfernt und das Produkt isoliert.

| Beispiel | (m+n+p) | Triethanolamin [g] | NaOH (50% aq.) [g] | Ethylenoxid [g] | OH Zahl [mgKOH/g] | Gesamtaminzahl [mgKOH/g] |
|---|---|---|---|---|---|---|
| Probe Nr. 1 (TEA+5EO) | 5 | 950,00 | 10,15 | 1397,7 | 469 | 156 |
| Probe Nr. 2 (TEA+15EO) | 15 | 400,00 | 4,28 | 1765,5 | 221 | 71,3 |
| Probe Nr. 3 (TEA+10EO) | 10 | 650,00 | 11,12 | 1912,7 | 305 | 99,3 |
| Probe Nr. 4 (TEA+20EO) | 20 | 350,00 | 5,99 | 2059,8 | 175 | 56,8 |
| Probe Nr. 5 (TEA+25EO) | 25 | 330,00 | 5,29 | 2427,6 | 145 | 45,8 |

### Allgemeine Vorschrift zur Veresterung von ethoxiliertem Triethanolamin

Alle Veresterungsreaktionen wurden nach bekannten Verfahren durchgeführt. Die verwendeten Massen für die jeweiligen Beispiele sowie die analytischen Daten befinden sich in der untenstehenden Tabelle.

In einen Mehrhalskolben, ausgestattet mit einem KPG Rührer, Rückflusskühler, Destillationsbrücke, und N₂-Anschluss, wurden ethoxiliertes Triethanolamin, Fettsäure und Phosphinsäure (50 %ige wässrige Lösung) eingewogen. Das Reaktionsgemisch wurde unter Stickstoff (5L/Stunde) bis 180 °C erhitzt. Der Reaktionsfortschritt wurde durch Messung der freien Säure (Säurezahl) verfolgt. Nach Beendigung wurde die Reaktion auf Raumtemperatur abgekühlt.

| Beispiel | TEA+nEO | Menge | Fettsäure Hauptkomp. | Menge | Anteil TEA/FA | Kat. | SZ | Basischer Stickstoff |
|---|---|---|---|---|---|---|---|---|
| | | [g] | | [g] | [mol/mol] | [g] | [mgKOH/g] | [%] |
| Probe Nr. 6 | TEA+5EO | 100,00 | C8/10 | 107,84 | 1,0/2,5 | 0,23 | 1,25 | 2,0072 |
| Probe Nr. 7 | TEA+15EO | 150,02 | C8/10 | 76,30 | 1,0/2,5 | 0,21 | 3,41 | 1,2542 |
| Probe Nr. 8 | TEA+10EO | 150,01 | C8/10 | 84,01 | 1,0/2,0 | 0,22 | 2,58 | 1,7133 |
| Probe Nr. 9 | TEA+5EO | 100,00 | C12/14 | 84,91 | 1,0/1,5 | 0,21 | 1,01 | 2,1993 |
| Probe Nr. 10 | TEA+5EO | 100,01 | C12/14 | 141,50 | 1,0/2,5 | 0,24 | 4,30 | 1,6646 |
| Probe Nr. 11 | TEA+25EO | 150,02 | C12/14 | 65,62 | 1,0/2,5 | 0,20 | 9,68 | 0,8024 |
| Probe Nr. 12 | TEA+15EO | 150,00 | C12/14 | 80,20 | 1,0/2,0 | 0,22 | 4,41 | 1,1904 |
| Probe Nr. 13 | TEA+10EO | 151,47 | C16/18 | 112,30 | 1,0/1,5 | 0,20 | 3,64 | 1,4498 |
| Probe Nr. 14 | TEA+10EO | 100,01 | C16/18 | 123,39 | 1,0/2,5 | 0,20 | 4,80 | 1,1576 |
| Probe Nr. 15 | TEA+20EO | 150,00 | C16/18 | 85,04 | 1,0/2,0 | 0,20 | 5,88 | 0,9113 |

### Vorschrift zur Ethoxylierung eines Triethanolaminesters + 10 EO (Probe Nr. 16)

Das Veresterungsprodukt (300,00 g, 50,8 Gew %, 1,0 Äq.) der Umsetzung von 1,6 Äq. Ölsäure mit 1,0 Äq. Triethanolamin, hergestellt nach bekannten Verfahren zur Veresterung, wurde mit Natriummethylat (30 Gew % in Methanol, 1,42 g,
0,24 Gew %) versetzt. Die Mischung wurde unter Wasserstrahl-Vakuum auf 100 °C erwärmt und das enthaltene Methanol innerhalb von 2 h entfernt. Bei 160 °C wurde Ethylenoxid (289,7 g, 49,1 Gew %, 10.0 Äq.) unter inertisierter Fahrweise bei einem Gesamtdruckdruck von 2-6 bar durch portionsweise Zugabe umgesetzt. Nach Abreaktion zur Druckkonstanz wurde das Produkt auf 80 °C abgekühlt, Spuren von nicht-reagiertem Ethylenoxid durch anlegen von Vakuum für 30 min entfernt und das Produkt isoliert. Das erhaltene Produkt besitzt eine OH Zahl von 99 mgKOH/g.

### Allgemeine Vorschrift zur Quaternierung von ethoxiliertes Triethanolamin-Fettsäureester

Alle Quaternierungsreaktionen wurden nach bekannten Verfahren durchgeführt. Die verwendeten Massen für die jeweiligen Beispiele sowie die analytischen Daten befinden sich in der untenstehenden Tabelle.

In einen Mehrhalskolben, ausgestattet mit einem KPG Rührer, Rückflusskühler und N₂-Anschluss, wurde die im vorhergehenden Schritt hergestellte Ester-Verbindung eingewogen. Der Ester wurde unter Stickstoff-Fluss (5L/Stunde) auf eine Reaktionstemperatur von 60 °C erwärmt. Die benötige Menge DMS wurde bei einer Dosierrate von 0,2 mL/min zur Reaktion getropft. Nach Beendigung der Dosierung wurde die Reaktionsmischung auf 80 °C erhitzt. Nach dem Erhalt eines Preußmann-Tests mit negativem Ergebnis wurde die Reaktion auf Raumtemperatur abgekühlt.

| Beispiel | Ester Vorstufe | Menge | DMS | Basischer Stickstoff | Quaternierungsgrad |
|---|---|---|---|---|---|
| | | [g] | [g] | [%] | [%] |
| Probe Nr. 17 | Probe Nr. 6 | 100,00 | 17,66 | 0,0331 | 98,1 |
| Probe Nr. 18 | Probe Nr. 7 | 100,00 | 11,07 | 0,0175 | 98,5 |
| Probe Nr. 19 | Probe Nr. 8 | 100,00 | 15,14 | 0,0199 | 98,7 |
| Probe Nr. 20 | Probe Nr. 9 | 100,00 | 19,42 | 0,0357 | 98,1 |
| Probe Nr. 21 | Probe Nr. 10 | 100,00 | 14,50 | 0,0287 | 98,0 |
| Probe Nr. 22 | Probe Nr. 11 | 100,00 | 7,08 | 0,0101 | 98,7 |
| Probe Nr. 23 | Probe Nr. 12 | 100,00 | 10,51 | 0,0148 | 98,6 |
| Probe Nr. 24 | Probe Nr. 13 | 100,00 | 12,74 | 0,0162 | 98,7 |
| Probe Nr. 25 | Probe Nr. 14 | 100,00 | 10,22 | 0,0184 | 98,2 |
| Probe Nr. 26 | Probe Nr. 15 | 100,00 | 8,05 | 0,0161 | 98,1 |
| Probe Nr. 27 | Probe Nr. 16 | 103,15 | 11,62 | 0,0921 | 98,2 |

### Beispiel 1: Filterreinigungsleistung

Für den Test wurde ein Spülmaschinenfilter stark mit Fett und Öl angeschmutzt. Die Fettentfernung im Maschinenfilter wurde gravimetrisch ermittelt und das Ergebnis durch einen Performance Index angegeben (0-100; 0 = keine Reinigung; 100 = vollständige Reinigung). Der Maschineninnenraum wurde nach seinem ästhetischen Erscheinungsbild auf einer Punkte-Skala beurteilt (0 -100; 100 = einwandfrei).

| Komponente | Marktprodukt mit Filterreinigung | F1 Gew.-%*) | F2 Gew.-%*) |
|---|---|---|---|
| Trinatriumcitrat Dihydrat | | 28,5 | 28,5 |
| Natriumcarbonat | | 19,5 | 19,5 |
| Natriumsilikat | | 2,0 | 2,0 |
| MGDA-Na₃ | | 15,0 | 15,0 |
| Polycarboxylat | | 10,0 | 10,0 |
| Natriumpercarbonat | | 9,0 | 9,0 |
| TAED | | 2,0 | 2,0 |
| HEDP | | 0,9 | 0,9 |
| Protease | | 0,9 | 0,9 |
| Amylase | | 0,9 | 0,9 |
| Probe Nr. 22 | | | 2,0 |
| 2.5 C12/14-FA-TEA 25 EO | | | |
| Fettalkoholalkoxylat | | 3,5 | 3,5 |
| Natriumsulfat | | Ad 100**) | Ad 100**) |
| Filterreinigungsleistung | 46 | 54 | 71 |
| Ästhetisches Erscheinungsbild des Maschineninnenraums | 78 | 63 | 73 |

| | | | |
|---|---|---|---|
| *) Die Inhaltsstoffe werden gemäß ihrem Aktivstoffgehalt in Gew.-% zugegeben **) Natriumsulfat wird als Füllstoff für eine konstante Massenbilanz des maschinellen Geschirrspülmittels ohne Funktion und ohne Einfluss auf die Leistung des maschinellen Geschirrspülmittels zugegeben | | | |

Aus den Ergebnissen der obigen Tabelle A ist ersichtlich, dass die Verwendung der erfindungsgemäßen maschinellen Geschirrspülmittel F2 zu vorteilhaften Werten für die Filterreinigungsleistung und dem ästhetischen Erscheinungsbild des Maschineninnenraums im Vergleich zu Vergleichsformulierung F1 und einem Marktprodukt führt.

### Beispiel 2: Trocknungsleistung in Kombination mit einem sauberen Maschineninnenraum

Es wurde die Trocknungsleistung der erfindungsgemäßen Formulierungen F5 - F8 untersucht. Als Vergleichsbeispiele wurde die Trocknungsleistung von Formulierungen F3 und F4, die im Fall von F3 nur Fettalkoholalkoxylat und im Fall von F4 nur modifiziertes Fettalkoholalkoxylat enthielten, getestet.

**Testbedingungen:**

| | |
|---|---|
| Geschirrspülmaschine: | Miele G 1222 SC GSL-2 |
| Testgeschirr: | 10 Vorspeisenmesser |
| | 10 Vorspeisengabeln |
| | 10 Vorspeisenlöffel |
| | 10 Kaffeelöffel |
| | 2 Gemüselöffel |
| | 12 Trinkgläser |
| | 10 Porzellantassen |
| | 25 Porzellanteller |
| | 3 SAN-Teller |
| | 3 Polypropylenteller |
| | 6 Polypropylenschüsseln |
| Geschirrspülprogramm: | P4R0 ohne Vorspülgang |
| | Hauptspülung bei 50 °C |
| | Klarspülgang bei 65 °C |
| Wasserhärte: | 21 °dH |
| Wasserenthärtung: | keine |
| Spülmitteldosierung: | 18 g, sofort nach Öffnung der Dosierkammer in den Tablettenauffangschale gegeben |
| Schmutz: | 50 g gefrorener Schmutz, unmittelbar nach Öffnung der Dosierkammer zugegeben |
| Klarspüler: | keiner |
| Reinigungszyklen: | 4 |

Alle Gegenstände wurden einmal mit demineralisiertem Wasser, Neodisher A 8, Zitronensäure und erneut demineralisiertem Wasser behandelt.

### Beurteilung:

Mit der Beurteilung des Testgeschirrs wurde 30 Minuten nach Beendigung des Geschirrspülgangs begonnen. Während dieser Zeit blieb die Tür der Geschirrspülmaschine geschlossen. Bei jedem Test wurden die Geschirrspülgänge 2 - 4 beurteilt. Die Beurteilung erfolgte jeweils bei einer Beleuchtung von 1000 - 1500 lux.

In einer festgelegten Reihenfolge und mit einem festgelegten Zeitlimit wurde die Zahl anhaftender Restwassertropfen für jedes Testgeschirrteil gezählt. Je nach der gezählten Tropfenanzahl ergibt sich für jedes Testgeschirrteil die folgende Benotung:

**Benotung für Porzellan, Edelstahl und Glas:**

| | |
|---|---|
| 0 | trocken, keine Wassertropfen |
| 1 | 1 Wassertropfen |
| 2 | 2 Wassertropfen |
| 3 | 3 Wassertropfen |
| 4 | 4 Wassertropfen |
| 5 | 5 Wassertropfen |
| 6 | mehr als 5 Wassertropfen |

**Benotung für Plastik:**

| | |
|---|---|
| 0 | trocken, keine Wassertropfen |
| 1 | 1 Wassertropfen |
| 2 | 2 Wassertropfen |
| 3 | 3 Wassertropfen |
| 4 | 4 Wassertropfen |
| 5 | 5 Wassertropfen |
| 6 | 6 Wassertropfen |
| 7 | 7 Wassertropfen |
| 8 | mehr als 7 Wassertropfen |

In diesem Beurteilungsschema steht eine Note von 0 für die beste Leistung und eine Note von 6 bzw. 8 für die schlechteste Leistung für jedes Testgeschirrteil. Für jeden Geschirrspülgang 2, 3 und 4 wurde die Summe der Noten aller Testgeschirrteile gebildet. Zum Vergleich der verschiedenen Formulierungen F3 - F8 wurde jeweils die Durchschnittsnote aller Summen der Geschirrspülgänge 2 - 4 gemittelt. Dies führt zu einem theoretischen Maximalwert mit der schlechtesten Trocknungsleistung von 630 und einem theoretischen Minimalwert mit der besten Trocknungsleistung von 0.

Die Ergebnisse sind in nachstehender Tabelle B gezeigt.

Zudem wurden die Fettrückstände auf Plastikteilen (Maschinensieb, Klarspülkammer) in der Maschine bewertet (Skala 1-7; 1 = starke Rückstände und 7 = keine Rückstände). Die Ergebnisse sind ebenfalls in Tabelle B gezeigt.

### Zusammensetzungen:

Die Zusammensetzungen der Formulierungen F3 - F8 sind in der folgenden Tabelle B angegeben.

### Beispiel 3: Klarspülleistung maschineller Geschirrspülmittel

Es wurde die Klarspülleistung der erfindungsgemäßen Formulierung F7 untersucht. Als Vergleichsbeispiele wurde die Klarspülleistung von Formulierungen F3 und F4, die im Fall von F3 nur Fettalkoholalkoxylat und im Fall von F4 nur modifiziertes Fettalkoholalkoxylat enthielt, getestet.

**Testbedingungen:**

| | |
|---|---|
| Geschirrspülmaschine: | Miele G 1222 SC GSL |
| Testgeschirr (8 Gruppen): | 6 Trinkgläser (höhere Qualität) |
| | 6 Trinkgläser (niedrigere Qualität) |
| | 3 Polypropylenschüsseln |
| | 3 Melaminteller |
| | 3 Butterdosen + 4 Messer (Edelstahl; niedrigere Qualität) |
| | 4 Messer (Edelstahl; höhere Qualität) |
| | 3 Porzellanteller (höhere Qualität) |
| | 3 Porzellanteller (niedrigere Qualität) |
| Geschirrspülprogramm: | Programm 4, R = 2 ohne Vorspülgang |
| | Hauptspülung bei 50 °C |
| | Klarspülgang bei 65 °C |
| Wasserhärte: | 21 °dH |
| Wasserenthärtung: | keine |
| Spülmitteldosierung: | 18 g, vor Beginn des Tests in die Dosierkammer gegeben |
| Schmutz: | 100 g gefrorener Schmutz, unmittelbar nach Öffnung der Dosierkammer zugegeben |
| Klarspüler: | keiner |
| Reinigungszyklen: | 4 |

Alle Geschirrteile außer den Polypropylenschüsseln wurden einmal mit demineralisiertem Wasser, Neodisher A 8, Zitronensäure und erneut demineralisiertem Wasser behandelt.

### Beurteilung:

Mit der Beurteilung des Testgeschirrs wurde frühestens 30 Minuten nach Öffnen der Tür der Geschirrspülmaschine nach Beendigung des Geschirrspülgangs begonnen. Bei jedem Test wurden die Geschirrspülgänge 2 - 4 beurteilt. Die Beurteilung erfolgte jeweils gemäß der folgenden Benotung:

### Für die visuelle Benotung berücksichtigte Klarspüleffekte:

- Flecken: Flecken unterschiedlicher Größe und Intensität
- Anlagepunkte: Flecken infolge von Kontaktpunkten zwischen Geschirr und Teilen der Geschirrspülmaschine
- Streifen: Klarspülstreifen
- Filmbildung: Gleichmäßig über dem Testgeschirr verteilter, kontinuierlicher Film
- Struktur-Filmbildung: Verstreuter, gerissener Film
- Feste Rückstände: Feste pulverförmige oder kristalline Rückstände
- Fettrückstände: Fetttropfen oder -filmbildung
- Irisierung: Schillern, Irisierung

### Visuelle Benotung:

- 10: Perfekt
- 9: Perfekt bis gerade sichtbar
- 8: Gerade sichtbar
- 7: Gerade sichtbar bis sichtbar
- 6: Sichtbar
- 5: Sichtbar bis störend
- 4: Störend
- 3: Störend bis nicht akzeptabel
- 2: Nicht akzeptabel
- 1: Absolut nicht akzeptabel

Die Kombination der oben aufgeführten acht Klarspüleffekte führt zu einer Note von 1 - 10 gemäß der obigen visuellen Benotung für jedes Geschirrteil, wobei eine Note von 1 für die schlechteste Leistung und eine Note von 10 für die beste Leistung steht. Für jede der oben aufgeführten 8 Testgeschirrgruppen wurde für jeden Geschirrspülgang die Durchschnittsnote für alle Geschirrteile einer jeweiligen Materialgruppe gebildet, anschließend die Summe aller Materialgruppen für jeden Geschirrspülgang gebildet und abschließend der Durchschnitt für alle drei beurteilten Geschirrspülgänge 2 - 4 ermittelt. Die sich daraus ergebende Durchschnittsnote wurde als Gesamtklarspülleistung zum Vergleich der verschiedenen Formulierungen F3, F4 und F7 verwendet. Dies führt zu einem theoretischen Maximalwert mit der besten Klarspülleistung von 80,0 und einem theoretischen Minimalwert mit der schlechtesten Klarspülleistung von 8,0.

Die Ergebnisse sind in nachstehender Tabelle B gezeigt.

**Tabelle B: Zusammensetzungen, Trocknungsleistung, Fettrückstände und Klarspülleistung für die Formulierungen F3 - F8**

| Komponente | F3 Gew.-%*⁾ | F4 Gew.-%*⁾ | F5 Gew.-%*⁾ | F6 Gew.-%*⁾ | F7 Gew.-%*⁾ | F8 Gew.-%*⁾ |
|---|---|---|---|---|---|---|
| Trinatriumcitrat Dihydrat | 29,0 | 29,0 | 29,0 | 29,0 | 29,0 | 29,0 |
| Natriumcarbonat | 20,0 | 20,0 | 20,0 | 20,0 | 20,0 | 20,0 |
| Natriumsilikat | 2,0 | 2,0 | 2,0 | 2,0 | 2,0 | 2,0 |
| MGDA-Na₃ | 15,0 | 15,0 | 15,0 | 15,0 | 15,0 | 15,0 |
| Polycarboxylat | 10,0 | 10,0 | 10,0 | 10,0 | 10,0 | 10,0 |
| Natriumpercarbonat | 9,0 | 9,0 | 9,0 | 9,0 | 9,0 | 9,0 |
| TAED | 2,0 | 2,0 | 2,0 | 2,0 | 2,0 | 2,0 |
| HEDP | 0,9 | 0,9 | 0,9 | 0,9 | 0,9 | 0,9 |
| Protease | 1,0 | 1,0 | 1,0 | 1,0 | 1,0 | 1,0 |
| Amylase | 1,0 | 1,0 | 1,0 | 1,0 | 1,0 | 1,0 |
| Fettalkoholalkoxylat | 3,5 | | | 3,5 | 3,5 | 3,5 |
| Modifiziertes Fettalkoholethoxylat | | 3,5 | | | | |
| Probe Nr. 22 | | | 3,5 | 1,0 | 2,0 | 3,5 |
| 2.5 C12/14-FA-TEA 25 EO | | | | | | |
| Natriumsulfat | Ad 100**⁾ | Ad 100**⁾ | Ad 100**⁾ | Ad 100**⁾ | Ad 100**⁾ | Ad 100**⁾ |
| Trocknungsleistung | 194 | 134 | 88 | 175 | 136 | 170 |
| Klarspülleistung | 47,5 | 55,9 | | | 49,3 | |
| Fettrückstände | 6 | 3 | 6 | 7 | 7 | 7 |

| | | | | | | |
|---|---|---|---|---|---|---|
| *) Die Inhaltsstoffe werden gemäß ihrem Aktivstoffgehalt in Gew.-% zugegeben. **) Natriumsulfat wird als Füllstoff für eine konstante Massenbilanz des maschinellen Geschirrspülmittels ohne Funktion und ohne Einfluss auf die Leistung des maschinellen Geschirrspülmittels zugegeben. | | | | | | |

Aus den Ergebnissen der obigen Tabelle B ist ersichtlich, dass die Verwendung der erfindungsgemäßen maschinellen Geschirrspülmittel F5 - F8 zu vorteilhaften Werten für die Trocknungsleistung im Vergleich zur Verwendung der Vergleichsformulierung F3 führt. Die Verwendung des erfindungsgemäßen maschinellen Geschirrspülmittel F5 führt zu vorteilhaften Werten für die Trocknungsleistung im Vergleich zur Verwendung der Vergleichsformulierungen F3 und F4 und zudem zu weniger Fettrückständen im Maschineninnenrum im Vergleich zu F4. Anhand der Trocknungswerte der erfindungsgemäßen Geschirrspülmittel F6, F7 und F8 kann gezeigt werden, dass durch die den Zusatz der erfindungsgemäßen Esterquat-Verbindungen zu einer Formulierung, die Fettalkoholalkoxylat enthält, die Trocknungsleistung der maschinellen Reinigungsmittel im Vergleich zu dem maschinellen Geschirrspülmittel F3 signifikant verbessert werden kann. Durch den Zusatz der erfindungsgemäßen Esterquat-Verbindungen zu maschinellen Geschirrspülmitteln, die Fettalkoholalkoxylate enthalten, wird die Klarspülleistung nicht negativ beeinflusst (vgl. F3 und F6).

### Beispiel 4: Trocknungsleistung maschineller Geschirrspülmittel

Es wurde die Trocknungsleistung der erfindungsgemäßen Formulierungen F9 - F19 sowie F21 - F22 untersucht. Als Vergleichsbeispiel wurde die Trocknungsleistung von Formulierung F20, die nur Fettlakoholalkoxylat enthielt, getestet.

**Testbedingungen:**

| | |
|---|---|
| Geschirrspülmaschine: | Bosch SMS86 |
| Testgeschirr: | 6 Vorspeisenmesser |
| | 10 Vorspeisengabeln |
| | 10 Vorspeisenlöffel |
| | 10 Kaffeelöffel |
| | 2 Gemüselöffel |
| | 6 Trinkgläser |
| | 5 Porzellantassen |
| | 19 Porzellanteller |
| | 2 SAN-Teller |
| | 2 Polypropylenteller |
| | 4 Polypropylenschüsseln |
| Geschirrspülprogramm: | Eco 50 Variospeed Plus ohne Vorspülgang |
| | Hauptspülung bei 50 °C |
| | Klarspülgang bei 62 °C |
| | Trocknungsphase bei 70 °C |
| Wasserhärte: | 21 °dH |
| Wasserenthärtung: | keine |
| Spülmitteldosierung: | 18 g, sofort nach Öffnung der Dosierkammer in den Tablettenauffangschale gegeben |
| Schmutz: | 100 g gefrorener Schmutz, unmittelbar nach Öffnung der Dosierkammer zugegeben |
| Klarspüler: | keiner |
| Reinigungszyklen: | 1 |

Alle Gegenstände wurden einmal mit demineralisiertem Wasser, Neodisher A 8, Zitronensäure und erneut demineralisiertem Wasser behandelt.

### Beurteilung:

Mit der Beurteilung des Testgeschirrs wurde 30 Minuten nach Beendigung des Geschirrspülgangs begonnen. Während dieser Zeit blieb die Tür der Geschirrspülmaschine geschlossen. Bei jedem Test wird dier Geschirrspülgang beurteilt. Die Beurteilung erfolgte jeweils bei einer Beleuchtung von 1000 - 1500 lux.

In einer festgelegten Reihenfolge und mit einem festgelegten Zeitlimit wurde die Zahl anhaftender Restwassertropfen für jedes Testgeschirrteil gezählt. Je nach der gezählten Tropfenanzahl ergibt sich für jedes Testgeschirrteil die folgende Benotung:

**Benotung:**

| | |
|---|---|
| 0 | trocken, keine Wassertropfen |
| 1 | 1 Wassertropfen |
| 2 | 2 Wassertropfen |
| 3 | 3 Wassertropfen |
| 4 | 4 Wassertropfen |
| 5 | 5 Wassertropfen |
| 6 | mehr als 5 Wassertropfen |

In diesem Beurteilungsschema steht eine Note von 0 für die beste Leistung und eine Note von 6 für die schlechteste Leistung für jedes Testgeschirrteil. Für den Geschirrspülgang wird die Summe der Noten aller Testgeschirrteile gebildet. Zum Vergleich der verschiedenen Formulierungen F9 - F22 wurden jeweils die Summen gebildet. Dies führt zu einem theoretischen Maximalwert mit der schlechtesten Trocknungsleistung von 456 und einem theoretischen Minimalwert mit der besten Trocknungsleistung von 0.

Die Ergebnisse sind in den nachstehenden Tabellen C1 - C3 gezeigt.

### Zusammensetzungen:

Die Zusammensetzungen der Formulierungen F9 - F22 sind in den Tabellen C1 - C3 gezeigt.

**Tabelle C1: Zusammensetzungen und Trocknungsleistung für die Formulierungen F9 - F14**

| Komponente | F9 Gew.-%*⁾ | F10 Gew.-%*⁾ | F11 Gew.-%*⁾ | F12 Gew.-%*⁾ | F13 Gew.-%*⁾ | F14 Gew.-%*⁾ |
|---|---|---|---|---|---|---|
| Trinatriumcitrat Dihydrat | 29,0 | 29,0 | 29,0 | 29,0 | 29,0 | 29,0 |
| Natriumcarbonat | 20,0 | 20,0 | 20,0 | 20,0 | 20,0 | 20,0 |
| Natriumsilikat | 2,0 | 2,0 | 2,0 | 2,0 | 2,0 | 2,0 |
| MGDA-Na₃ | 15,0 | 15,0 | 15,0 | 15,0 | 15,0 | 15,0 |
| Polycarboxylat | 10,0 | 10,0 | 10,0 | 10,0 | 10,0 | 10,0 |
| Natriumpercarbonat | 9,0 | 9,0 | 9,0 | 9,0 | 9,0 | 9,0 |
| TAED | 2,0 | 2,0 | 2,0 | 2,0 | 2,0 | 2,0 |
| HEDP | 0,9 | 0,9 | 0,9 | 0,9 | 0,9 | 0,9 |
| Protease | 1,0 | 1,0 | 1,0 | 1,0 | 1,0 | 1,0 |
| Amylase | 1,0 | 1,0 | 1,0 | 1,0 | 1,0 | 1,0 |
| Probe Nr. 17 | 3,5 | | | | | |
| 2.5 C8/10-FA-TEA 5 EO | | | | | | |
| Probe Nr. 18 | | 3,5 | | | | |
| 2.5 C8/10-FA-TEA 15 EO | | | | | | |
| Probe Nr. 19 | | | 3,5 | | | |
| 2.0 C8/10-FA-TEA 10 EO | | | | | | |
| Probe Nr. 20 | | | | 3,5 | | |
| 1.5 C12/14-FA-TEA-5 EO | | | | | | |
| Probe Nr. 21 | | | | | 3,5 | |
| 2.5 C12/14-FA-TEA 5 EO | | | | | | |
| Probe Nr. 22 | | | | | | 3,5 |
| 2.5 C12/14-FA-TEA 25 EO | | | | | | |
| Natriumsulfat | Ad 100**⁾ | Ad 100**⁾ | Ad 100**⁾ | Ad 100**⁾ | Ad 100**⁾ | Ad 100**⁾ |
| Trocknungsleistung | 30 | 29 | 28 | 30 | 37 | 29 |

| | | | | | | |
|---|---|---|---|---|---|---|
| *) Die Inhaltsstoffe werden gemäß ihrem Aktivstoffgehalt in Gew.-% zugegeben. ^{**)} Natriumsulfat wird als Füllstoff für eine konstante Massenbilanz des maschinellen Geschirrspülmittels ohne Funktion und ohne Einfluss auf die Leistung des maschinellen Geschirrspülmittels zugegeben. | | | | | | |

**Tabelle C2: Zusammensetzungen und Trocknungsleistung für die Formulierungen F15 - F20**

| Komponente | F15 Gew.-%^{*)} | F16 Gew.-%^{*)} | F17 Gew.-%^{*)} | F18 Gew.-%^{*)} | F19 Gew.-%^{*)} | F20 Gew.-%^{*)} |
|---|---|---|---|---|---|---|
| Trinatriumcitrat Dihydrat | 29,0 | 29,0 | 29,0 | 29,0 | 29,0 | 29,0 |
| Natriumcarbonat | 20,0 | 20,0 | 20,0 | 20,0 | 20,0 | 20,0 |
| Natriumsilikat | 2,0 | 2,0 | 2,0 | 2,0 | 2,0 | 2,0 |
| MGDA-Na₃ | 15,0 | 15,0 | 15,0 | 15,0 | 15,0 | 15,0 |
| Polycarboxylat | 10,0 | 10,0 | 10,0 | 10,0 | 10,0 | 10,0 |
| Natriumpercarbonat | 9,0 | 9,0 | 9,0 | 9,0 | 9,0 | 9,0 |
| TAED | 2,0 | 2,0 | 2,0 | 2,0 | 2,0 | 2,0 |
| HEDP | 0,9 | 0,9 | 0,9 | 0,9 | 0,9 | 0,9 |
| Protease | 1,0 | 1,0 | 1,0 | 1,0 | 1,0 | 1,0 |
| Amylase | 1,0 | 1,0 | 1,0 | 1,0 | 1,0 | 1,0 |
| Probe Nr. 23 | 3,5 | | | | | |
| 2.0 C12/14-FA-TEA 15 EO | | | | | | |
| Probe Nr. 24 | | 3,5 | | | | |
| 1.5 C16/18-FA-TEA 10 EO | | | | | | |
| Probe Nr. 25 | | | 3,5 | | | |
| 2.5 C16/18-FA-TEA 10 EO | | | | | | |
| Probe Nr. 26 | | | | 3,5 | | |
| 2.0 C16/18-FA-TEA 20 EO | | | | | | |
| Probe Nr. 27 | | | | | 3,5 | |
| Oleyl-FA-TEA 10 EO | | | | | | |
| Fettalkoholalkoxylat | | | | | | 3,5 |
| Natriumsulfat | Ad 100^{**)} | Ad 100^{**)} | Ad 100^{**)} | Ad 100^{**)} | Ad 100^{**)} | Ad 100^{**)} |
| Trocknungsleistung | 21 | 17 | 19 | 34 | 28 | 253 |

| | | | | | | |
|---|---|---|---|---|---|---|
| ^{*)} Die Inhaltsstoffe werden gemäß ihrem Aktivstoffgehalt in Gew.-% zugegeben. ^{**)} Natriumsulfat wird als Füllstoff für eine konstante Massenbilanz des maschinellen Geschirrspülmittels ohne Funktion und ohne Einfluss auf die Leistung des maschinellen Geschirrspülmittels zugegeben. | | | | | | |

**Tabelle C3: Zusammensetzungen und Trocknungsleistung für die Formulierungen F21 - F22**

| Komponente | F21 Gew.-%^{*)} | F22 Gew.-%^{*)} |
|---|---|---|
| Trinatriumcitrat Dihydrat | 29,0 | 29,0 |
| Natriumcarbonat | 20,0 | 20,0 |
| Natriumsilikat | 2,0 | 2,0 |
| MGDA-Na₃ | 15,0 | 15,0 |
| Polycarboxylat | 10,0 | 10,0 |
| Natriumpercarbonat | 9,0 | 9,0 |
| TAED | 2,0 | 2,0 |
| HEDP | 0,9 | 0,9 |
| Protease | 1,0 | 1,0 |
| Amylase | 1,0 | 1,0 |
| Probe Nr. 22 | 1,5 | 2,5 |
| 2.5 C12/14-FA-TEA 25 EO | | |
| Natriumsulfat | Ad 100^{**)} | Ad 100^{**)} |
| Trocknungsleistung | 73 | 90 |

| | | |
|---|---|---|
| ^{*)} Die Inhaltsstoffe werden gemäß ihrem Aktivstoffgehalt in Gew.-% zugegeben. ^{**)} Natriumsulfat wird als Füllstoff für eine konstante Massenbilanz des maschinellen Geschirrspülmittels ohne Funktion und ohne Einfluss auf die Leistung des maschinellen Geschirrspülmittels zugegeben. | | |

Aus den Ergebnissen der obigen Tabellen C1 - C3 ist ersichtlich, dass die Verwendung der erfindungsgemäßen maschinellen Geschirrspülmittel F9 - F19 und F 21 - F22 zu vorteilhaften Werten für die Trocknungsleistung im Vergleich zur Verwendung der Vergleichsformulierung F20 führt.

Des Weiteren zeigen die erfindungsgemäßen maschinellen Geschirrspülmittel F5-F19 und F21-F22 in dem obigen Beispiel eine sehr gute Reinigungsleistung.

## Patentansprüche

1. Verwendung einer oder mehrerer Verbindungen der Formel (I) beim Geschirrspülen zur Trocknung des Geschirrs und/oder zur Reinigung von Siebrückständen, insbesondere im Sieb einer Geschirrspülmaschine worin
R₁ C₁-C₆-Alkyl bedeutet,
R₂, R₃ und R₄ jeweils gleich oder verschieden sind und Wasserstoff, C₁-C₁₈-Alkyl, C₂-C₁₈-Alkenyl oder -CO-Rs bedeuten,
R₅ C₇-C₁₉-Alkyl oder C₇-C₁₉-Alkenyl bedeutet, mit der Maßgabe, dass mindestens einer der Reste R₂, R₃ und/oder R₄ -CO-Rs bedeutet, und mit dem Sauerstoffatom einer Ethoxygruppe eine Esterbindung ausbildet,
m, n und p jeweils gleich oder verschieden sind und Zahlen von 0 bis 50 bedeuten, mit der Maßgabe, dass
die Summe m + n + p eine Zahl von mindestens 1 bedeutet, und mit der Maßgabe, dass
wenn eine oder mehrere der Variablen m, n und/oder p 0 bedeuten, der eine oder die mehreren jeweiligen Reste R₂, R₃ und/oder R₄ C₁-C₁₈-Alkyl oder C₂-C₁₈-Alkenyl darstellen,
X ein b-wertiges anorganisches oder organisches Anion ist,
b eine Zahl von 1 bis 4 ist, und
c eine Zahl mit dem Wert 1/b bedeutet.

2. Verwendung nach Anspruch 1, **dadurch gekennzeichnet, dass** die Verbindungen der Formel (I) beim maschinellen Geschirrspülen eingesetzt werden und dass die Rückstände fettige Siebrückstände sind.

3. Verwendung nach mindestens einem der Ansprüche 1 oder 2, **dadurch gekennzeichnet, dass** R₁ Methyl ist.

4. Verwendung nach mindestens einem der Ansprüche 1 bis 3, **dadurch gekennzeichnet, dass** die Summe Summe m + n + p eine Zahl von 2 bis 70 bedeutet.

5. Verwendung nach mindestens einem der Ansprüche 1 bis 4, **dadurch gekennzeichnet, dass** R₂, R₃ und R₄ jeweils gleich oder verschieden sind und Wasserstoff oder -CO-Rs bedeuten, mit der Maßgabe, dass mindestens einer der Reste R₂, R₃ und/oder R₄ -CO-R₅ bedeutet,
m, n und p jeweils gleich oder verschieden sind und Zahlen von 1 bis 50 bedeuten, wobei die Summe von m + n + p eine Zahl von 10 bis 70, vorzugsweise von 15 bis 50 bedeutet.

6. Verwendung nach mindestens einem der Ansprüche 1 bis 5, **dadurch gekennzeichnet, dass** b 1 ist, und dass X⁻ ausgewählt ist aus der Gruppe bestehend aus H₃C-O-SO₃⁻ und Halogenid, vorzugsweise ausgewählt ist aus der Gruppe bestehend aus H₃C-O-SO₃⁻, Cl⁻, Br⁻ und I⁻ und besonders bevorzugt ausgewählt ist aus der Gruppe bestehend aus H₃C-O-SO₃⁻ und Cl⁻.

7. Verwendung nach mindestens einem der Ansprüche 1 bis 6, **dadurch gekennzeichnet, dass** die Variablen m, n und p jeweils gleich oder verschieden sind und Zahlen von 3 bis 34, vorzugsweise Zahlen von 3 bis 24 bedeuten.

8. Verwendung nach mindestens einem der Ansprüche 1 bis 7, **dadurch gekennzeichnet, dass** die Summe der Variablen m, n und p eine Zahl von 15 bis 40 und vorzugsweise eine Zahl von 15 bis 30 bedeutet.

9. Verwendung nach mindestens einem der Ansprüche 1 bis 8, **dadurch gekennzeichnet, dass** R₅ C₇-C₁₇-Alkyl oder C₇-C₁₇-Alkenyl, insbesondere C₁₁-C₁₇-Alkyl oder C₁₁-C₁₇-Alkenyl ist.

10. Verwendung nach Anspruch 9, **dadurch gekennzeichnet, dass** R₅ C₁₁-C₁₃-Alkyl oder C₁₇-Alkenyl, vorzugsweise lineares C₁₁-C₁₃-Alkyl oder lineares C₁₇-Alkenyl und besonders bevorzugt eine Mischung aus linearen Alkylgruppen mit 11 und 13 Kohlenstoffatomen oder eine Alkenylgruppe mit siebzehn Kohlenstoffatomen, insbesondere abgeleitet von Ölsäure, ist.

11. Verwendung nach mindestens einem der Ansprüche 1 bis 10, **dadurch gekennzeichnet, dass** Gemische enthaltend mehrere Verbindungen der Formel (I) in einem maschinellen Geschirrspülmittel eingesetzt werden.

12. Verwendung nach Anspruch 11, **dadurch gekennzeichnet, dass** die Gemische von mehreren Verbindungen der Formel (I) im molaren Mittel 1,0 bis 3,0 Reste -CO-R₅ enthalten, vorzugsweise im molaren Mittel 1,5 bis 2,8 Reste -CO-Rs, und besonders bevorzugt im molaren Mittel 2,3 bis 2,8 Reste -CO-Rs.

13. Verwendung nach mindestens einem der Ansprüche 1 bis 11, **dadurch gekennzeichnet, dass** die Summe der Variablen m, n und p eine Zahl von 5 bis 15 ist und im molaren Mittel 1,0 bis 1,5 Reste -CO-Rs in den Verbindungen der Formel (I) enthalten sind.

14. Verwendung nach mindestens einem der Ansprüche 1 bis 13, **dadurch gekennzeichnet, dass** die Summe der Variablen m, n und p eine Zahl von 15 bis 70 ist und im molaren Mittel 1,5 bis 3,0 Reste -CO-Rs in den Verbindungen der Formel (I) enthalten sind und dass vorzugsweise die Summe der Variablen m, n und p eine Zahl von 17 bis 60 ist und im molaren Mittel 2,0 bis 3,0 Reste -CO-Rs in den Verbindungen der Formel (I) enthalten sind.

15. Verwendung nach mindestens einem der Ansprüche 1 bis 14, **dadurch gekennzeichnet, dass** R₁ Methyl ist, X Methosulfat bedeutet, R₂, R₃ und R₄ jeweils gleich oder verschieden sind und Wasserstoff oder -CO-Rs bedeuten, R₅ Alkyl mit 11 und/oder 13 Kohlenstoffatomen ist oder Alkenyl mit 11 und/oder 13 Kohlenstoffatomen oder eine Alkenylgruppe mit siebzehn Kohlenstoffatomen, insbesondere abgeleitet von Ölsäure, ist, m, n und p jeweils gleich oder verschieden sind und Zahlen von 0 bis 50 bedeuten, die Summe der Variablen m, n und p eine Zahl 24 bis 26, vorzugsweise von 25 ist und im molaren Mittel 2,5 Reste -CO-Rs in den Verbindungen der Formel (I) enthalten sind.

16. Verbindungen der Formel (I) worin
R₁ C₁-C₆-Alkyl bedeutet,
R₂, R₃ und R₄ jeweils gleich oder verschieden sind und Wasserstoff, C₁-C₁₈-Alkyl, C₂-C₁₈-Alkenyl oder -CO-Rs bedeuten,
R₅ C₇-C₁₉-Alkyl oder C₇-C₁₉-Alkenyl bedeutet, mit der Maßgabe, dass mindestens einer der Reste R₂, R₃ und/oder R₄ -CO-R₅ bedeutet, und mit dem Sauerstoffatom einer Ethoxygruppe eine Esterbindung ausbildet,
m, n und p jeweils gleich oder verschieden sind und Zahlen von 0 bis 50 bedeuten, mit der Maßgabe, dass
die Summe m + n + p eine Zahl von 10 bis 70 bedeutet, und mit der Maßgabe, dass wenn eine oder mehrere der Variablen m, n und/oder p 0 bedeuten, der eine oder die mehreren jeweiligen Reste R₂, R₃ und/oder R₄ C₁-C₁₈-Alkyl oder C₂-C₁₈-Alkenyl bedeuten,
X ein b-wertiges anorganisches oder organischen Anion ist,
b eine Zahl von 1 bis 4 ist, und
c eine Zahl mit dem Wert 1/b bedeutet.

17. Verbindungen nach Anspruch 16, **dadurch gekennzeichnet, dass** R₁ Methyl ist.

18. Verbindungen nach mindestens einem der Ansprüche 16 bis 17, **dadurch gekennzeichnet, dass** R₂, R₃ und R₄ jeweils gleich oder verschieden sind und Wasserstoff oder -CO-R₅ bedeuten, mit der Maßgabe, dass mindestens einer der Reste R₂, R₃ und/oder R₄ -CO-R₅ bedeutet,
m, n und p jeweils gleich oder verschieden sind und Zahlen von 1 bis 50 bedeuten, wobei die Summe von m + n + p eine Zahl von 10 bis 70, vorzugsweise von 15 bis 50 bedeutet.

19. Verbindungen nach mindestens einem der Ansprüche 16 bis 18, **dadurch gekennzeichnet, dass** b 1 ist, und dass X⁻ ausgewählt ist aus der Gruppe bestehend aus H₃C-O-SO₃⁻ und Halogenid, vorzugsweise ausgewählt ist aus der Gruppe bestehend aus H₃C-O-SO₃⁻, Cl⁻, Br⁻ und I⁻ und besonders bevorzugt ausgewählt ist aus der Gruppe bestehend aus H₃C-O-SO₃⁻ und Cl⁻.

20. Verbindungen nach mindestens einem der Ansprüche 16 bis 19, **dadurch gekennzeichnet, dass** die Variablen m, n und p jeweils gleich oder verschieden sind und Zahlen von 3 bis 34, vorzugsweise Zahlen von 3 bis 24 bedeuten.

21. Verbindungen nach mindestens einem der Ansprüche 16 bis 20, **dadurch gekennzeichnet, dass** die Summe der Variablen m, n und p eine Zahl von 15 bis 40 und vorzugsweise eine Zahl von 15 bis 30 bedeutet.

22. Verbindungen nach mindestens einem der Ansprüche 16 bis 21, **dadurch gekennzeichnet, dass** R₅ C₇-C₁₇-Alkyl oder C₇-C₁₇-Alkenyl, insbesondere C₁₁-C₁₇-Alkyl oder C₁₁-C₁₇-Alkenyl ist.

23. Verbindungen nach Anspruch 22, **dadurch gekennzeichnet, dass** R₅ C₁₁-C₁₃-Alkyl oder C₁₇-Alkenyl, vorzugsweise lineares C₁₁-C₁₃-Alkyl oder lineares C₁₇-Alkenyl und besonders bevorzugt eine Mischung aus linearen Alkylgruppen mit 11 und 13 Kohlenstoffatomen oder eine Alkenylgruppe mit siebzehn Kohlenstoffatomen, insbesondere abgeleitet von Ölsäure, ist.

24. Verbindungen nach mindestens einem der Ansprüche 16 bis 23, **dadurch gekennzeichnet, dass** diese Gemische von mehreren Verbindungen der Formel (I) enthalten.

25. Verbindungen nach Anspruch 24, **dadurch gekennzeichnet, dass** die Gemische von mehreren Verbindungen der Formel (I) im molaren Mittel 1,0 bis 3,0 Reste -CO-R₅ enthalten, vorzugsweise im molaren Mittel 1,5 bis 2,8 Reste -CO-R₅, und besonders bevorzugt im molaren Mittel 2,3 bis 2,8 Reste -CO-R₅.

26. Verbindungen nach mindestens einem der Ansprüche 16 bis 25, **dadurch gekennzeichnet, dass** die Summe der Variablen m, n und p eine Zahl von 15 bis 70 ist und im molaren Mittel 1,5 bis 3,0 Reste -CO-Rs in den Verbindungen der Formel (I) enthalten sind und dass vorzugsweise die Summe der Variablen m, n und p eine Zahl von 17 bis 60 ist und im molaren Mittel 2,0 bis 3,0 Reste -CO-R₅ in den Verbindungen der Formel (I) enthalten sind.

27. Verbindungen nach mindestens einem der Ansprüche 16 bis 26, **dadurch gekennzeichnet, dass** R₁ Methyl ist, X Methosulfat bedeutet, R₂, R₃ und R₄ jeweils gleich oder verschieden sind und Wasserstoff oder -CO-R₅ bedeuten, R₅ Alkyl mit 11 und/oder 13 Kohlenstoffatomen ist oder Alkenyl mit 11 und/oder 13 Kohlenstoffatomen ist oder Alkenyl mit 17 Kohlenstoffatomen ist, m, n und p jeweils gleich oder verschieden sind und Zahlen von 0 bis 50 bedeuten, die Summe der Variablen m, n und p eine Zahl 24 bis 26, vorzugsweise von 25 ist und im molaren Mittel 2,5 Reste -CO-Rs in den Verbindungen der Formel (I) enthalten sind.

28. Maschinelles Geschirrspülmittel enthaltend eine oder mehrere Verbindungen der Formel (I) nach einem oder mehreren der Ansprüche 16 bis 27.

29. Maschinelles Geschirrspülmittel nach Anspruch 28, **dadurch gekennzeichnet, dass** es zusätzlich zu der einen oder den mehreren Verbindungen der Formel (I) mindestens ein Enzym enthält.

30. Maschinelles Geschirrspülmittel nach mindestens einem der Ansprüche 28 bis 29, **dadurch gekennzeichnet, dass** es ein oder mehrere Klarspültenside enthält, insbesondere EO-PO-Block-Copolymere oder alkoxylierte Fettalkohole und ganz besonders bevorzugt alkoxylierte C₁₂-C₁₅-Fettalkohole, die mit Ethoxygruppen und/oder mit Propoxygruppen alkoxyliert sind.

31. Maschinelles Geschirrspülmittel nach mindestens einem der Ansprüche 28 bis 30, **dadurch gekennzeichnet, dass** es ein oder mehrere ethoxylierte Glycerinester der Formel (II) enthält worin
R₆, R₇ und R₈ jeweils gleich oder verschieden sind und C₇-C₂₄-Alkyl oder C₇-C₂₄-Alkenyl bedeuten,
q, r und s jeweils gleich oder verschieden sind und Zahlen von 1 bis 200,
vorzugsweise von 1 bis 80, und ganz besonders bevorzugt von 2 bis 70 bedeuten, mit der Maßgabe, dass die Summe q + r + s eine Zahl von größer als 5 bedeutet,
vorzugsweise von 20 bis 70 und ganz besonders bevorzugt von 30 bis 60.

32. Maschinelles Geschirrspülmittel nach Anspruch 31, **dadurch gekennzeichnet, dass** die ethoxylierten Glycerinester der Formel (II) durch Umsetzung von Triglyceriden der Formel (III) mit Ethylenoxid in Gegenwart eines Katalysators hergestellt worden sind worin
R₆, R₇ und R₈ jeweils gleich oder verschieden sind und die in Anspruch 31 definierte Bedeutung besitzen, und worin der Katalysator eine Verbindung ist, welche durch Umsetzung von Calciumhydroxid mit einer Carbonsäure enthaltend 3 bis 40 Kohlenstoffatome erhalten wird, wobei das molare Verhältnis von Calciumhydroxid zur Carbonsäure von 1 : 1 bis 1 : 3 beträgt.

33. Maschinelles Geschirrspülmittel nach mindestens einem der Ansprüche 28 bis 32, **dadurch gekennzeichnet, dass** dieses ein oder mehrere Polymere enthält.

34. Maschinelles Geschirrspülmittel nach mindestens einem der Ansprüche 28 bis 33, **dadurch gekennzeichnet, dass** es in Form eines Pulvers, eines Tabs, eines Pods, eines Gels oder als Flüssigklarspüler vorliegt.

35. Maschinelles Geschirrspülmittel nach mindestens einem der Ansprüche 28 bis 34, **dadurch gekennzeichnet, dass** es in einer wasserlöslichen Folie verpackt vorliegt.

36. Verwendung einer oder mehrerer Verbindungen der Formel (I) nach mindestens einem der Ansprüche 16 bis 27, vorzugsweise in der Form eines maschinellen Geschirrspülmittels nach mindestens einem der Ansprüche 28 bis 35, beim maschinellen Geschirrspülen zur Trocknung des Geschirrs und/oder zur Reinigung von Siebrückständen, insbesondere zur Trocknung des Geschirrs bei gleichzeitiger Vermeidung oder Verminderung von Rückständen im Sieb der Geschirrspülmaschine.

37. Verwendung nach Anspruch 36, **dadurch gekennzeichnet, dass** die Rückstände aus der Reinigung des Geschirrs resultieren, besonders bevorzugt aus der Reinigung des Geschirrs von fettigen Verunreinigungen.
